# EUROPÄISCHE PATENTSCHRIFT

(11) **EP 1 454 685 B1**
(45) Veröffentlichungstag und Bekanntmachung des Hinweises auf die Patenterteilung: **13.08.2014**
(21) Anmeldenummer: 04002972.0
(22) Anmeldetag: 11.02.2004
(51) Int. Cl.: B21H 1/00, B21H 1/18, B21B 37/58

(54) **Verfahren zum Umformen eines Werkstücks**
Method for forming a workpiece
Procédé pour former une pièce

(30) Priorität: 08.04.2003 DE 10316249; 04.03.2003 DE 10309536
(43) Veröffentlichungstag der Anmeldung: 08.09.2004
(62) Teilanmeldung aus: 07004135.5
(73) Patentinhaber: LANGENSTEIN & SCHEMANN GMBH, D-96450 Coburg (DE)
(72) Erfinder: Hofmann, Günther, 96450 Coburg (DE); Katsibardis, Stelios, 96450 Coburg (DE); Hausdörfer, Siegfried, 96268 Mitwitz (DE); Zwilling, Henry, 96515 Sonneberg (DE); Vogler, Günther, 96472 Rödental (DE); Rüger, Herbert, 96277 Schneckenlohe (DE)
(74) Vertreter: Schröer, Gernot H.

(56) Entgegenhaltungen:
- WO-A-90/15679
- US-A- 3 358 485
- US-A- 4 020 664
- US-A- 4 044 580
- US-A- 4 186 583
- US-A1- 2001 039 820
- DATABASE WPI Section Ch, Week 199843 Derwent Publications Ltd., London, GB; Class M21, AN 1998-504398 XP002328305 -& RU 2 106 223 C1 (KOSOV A F) 10. März 1998 (1998-03-10)
- PATENT ABSTRACTS OF JAPAN Bd. 015, Nr. 378 (M-1161), 24. September 1991 (1991-09-24) -& JP 03 151133 A (NHK SPRING CO LTD), 27. Juni 1991 (1991-06-27)

## Beschreibung

Die Erfindung betrifft ein Verfahren zum Umformen eines Werkstückes.

Zum Umformen von Werkstücken aus einer Ausgangsform in eine gewünschte Zwischenform (Halbzeug, Vorformen) oder Endform (Fertigprodukt, Fertigformen) sind neben vielen anderen Verfahren auch Walzverfahren bekannt, die zu den Druckumformverfahren gezählt werden. Beim Walzen wird das Werkstück (Walzgut) zwischen zwei rotierenden Walzen angeordnet und durch Ausüben eines Umformdrucks durch die rotierenden Walzen in seiner Form verändert. Beim Profilwalzverfahren sind Werkzeugprofile am Umfang der Walzen angeordnet, die die Erzeugung entsprechender Profile im Werkstück ermöglichen. Beim Flachwalzen wirken die zylindrischen oder kegeligen Außenflächen der Walzen unmittelbar auf das Werkstück.

Bezüglich der Relativbewegung der Werkzeuge oder Walzen einerseits und des Werkstückes andererseits unterteilt man Walzverfahren in Längswalzen, Querwalzen und Schrägwalzen. Beim Längswalzen wird das Werkstück senkrecht zu den Drehachsen der Walzen in einer translatorischen Bewegung und meist ohne Drehung durch den Zwischenraum zwischen den Walzen (Walzenspalt) bewegt. Beim Querwalzen bewegt sich das Werkstück nicht translatorisch bezüglich der Walzen oder deren Drehachsen, sondern dreht sich nur um seine eigene Achse, die üblicherweise eine Hauptträgheitsachse, insbesondere die Symmetrieachse bei einem rotationssymmetrischen Werkstück, ist. Bei Kombination beider Bewegungsarten beim Längswalzen und beim Querwalzen spricht man von Schrägwalzen. Die Walzen stehen dabei in der Regel schräg zueinander und zum Werkstück, das translatorisch und rotatorisch bewegt wird.

Profilquerwalzmaschinen, bei denen zwei Walzen mit am Außenumfang angeordneten keilförmigen Profilwerkzeugen um zueinander parallele Drehachsen gleichsinnig rotieren, bezeichnet man mitunter auch als Querkeilwalzen. Die Werkzeuge weisen dabei eine keilförmige oder im Querschnitt dreieckförmige Geometrie auf und können entlang des Umfangs in ihrer axialen Abmessung in einer Richtung zunehmen und/oder schräg zur Drehachse der Walzen verlaufen.

Diese Querkeilwalzen oder Profilquerwalzen erlauben ein vielfältiges Umformen von Werkstücken in hoher Präzision oder Maßgenauigkeit. Infolge der von den keilförmigen Werkzeugen auf das Werkstück ausgeübten Druckkraft wird dabei die Materialverteilung im Werkstück während des Umlaufs der Walzen durch einen Fließvorgang im Werkstück verändert. Die keilförmigen Werkzeuge können umlaufende Nuten und andere Verjüngungen in dem rotierenden Werkstück erzeugen. Durch den axialen Versatz in Umfangsrichtung oder die schräge Anordnung der Werkzeugkeile relativ zur Drehachse können beispielsweise axial zur Drehachse sich ändernde Strukturen und Verjüngungen im Werkstück erzeugt werden. Durch die Zunahme oder Abnahme des Außendurchmessers der Werkzeugkeile beim Verlauf um die Drehachse können in Kombination mit der schrägen Anordnung axial verlaufende Schrägen und kontinuierliche Übergänge zwischen zwei Verjüngungen unterschiedlichen Durchmessers im Werkstück erzeugt werden. Die Keilform der Werkzeuge erlaubt die Herstellung feiner Strukturen durch die Keilaußenkanten oder -außenflächen. Besonders geeignet sind Querkeilwalzen zum Herstellen von langgestreckten, rotationssymmetrischen Werkstücken mit Einschnürungen oder Erhöhungen wie Nocken oder Rippen.

Die Umformdruckkraft sowie die Umformtemperatur sind abhängig von dem Werkstoff, aus dem das Werkstück besteht, sowie von den Anforderungen an die Maßgenauigkeit und Oberflächenqualität nach der Umformung. Insbesondere bei Eisen- oder Stahlwerkstoffen wird üblicherweise die Umformung beim Walzen bei erhöhten Temperaturen durchgeführt, um die zum Umformen erforderliche Umformbarkeit oder Fließfähigkeit des Werkstoffes zu erreichen. Diese, insbesondere beim Schmieden auftretenden, Temperaturen können bei einer sogenannten Kaltumformung im Bereich von Raumtemperatur, bei einer Halbwarmumformung zwischen 550°C und 750°C und bei einer sogenannten Warmumformung oberhalb 900°C liegen.

Es sind Querkeilwalzmaschinen (oder: Profilquerwalzmaschinen) bekannt, bei denen die Werkstücke zu Beginn des Walzprozesses mittels einer Positioniereinrichtung, die zwei Positionierträger (sogenannte Leitlineale) umfasst, in eine Ausgangsposition zwischen den beiden Walzen, die üblicherweise der geometrischen Mitte oder der Mitte des Walzenspaltes entspricht, positioniert. Die Position der Walzen und ihr Abstand zueinander werden dabei vorab fest eingestellt. Nun werden die Positionierträger der Positioniereinrichtung zurückgezogen, so dass sich das Werkstück frei zwischen den Walzen dreht und zwischen den Werkzeugen in die gewünschte Form geknetet wird. Nach diesem Walz- oder Knetvorgang und der entsprechenden Fertigstellung des Werkstückes wird das Werkstück über eine Aussparung im rotierenden Walzwerkzeug erfasst und ausgeworfen.

Aus DE 1 477 088 C ist eine Querkeilwalzmaschine bekannt zum Querwalzen von Rotationskörpern oder flachen Werkstücken mit zwei in gleicher Drehrichtung rotierenden Arbeitswalzen, auf deren Walzenflächen Keilwerkzeuge austauschbar angeordnet sind. Die Keilwerkzeuge weisen jeweils keiloder dreieckförmig verlaufende, vom Walzenmantel aus bis zu einer dem herzustellenden Werkstück angepassten Höhenendlage ansteigende, durch Rändelung oder auf andere Weise aufgeraute Reduktionsleisten und im gleichen Abstand zum Walzenmantel verlaufende, keilförmige glatte Formflächen mit Kalibriereffekt auf. Die Keilwerkzeuge sind als Verformungssegmente ausgebildet und verlaufen nur über einen Teilumfang der zugehörigen Walzenoberfläche. Am Werkstück bewegen sich die einander zugewandten Oberflächen und Werkzeuge der beiden Arbeitswalzen gegenläufig oder gegensinnig zueinander.

Die EP 1 256 399 A1 offenbart eine Querwalzmaschine mit zwei parallel betriebenen Modulen von jeweils zwei in gleicher Drehrichtung rotierenden Walzen, die halbschalenförmig ausgebildete Werkzeuge mit radial vorstehenden Werkzeugkeilen auf ihrer Umfangsfläche aufweisen, wobei die Umformung eines Werkstücks nur die Drehung um den halben Umfang eines Walzenpaares erfordert. Alle vier Walzen werden von nur einem Antriebsmotor über jeweils eine dazwischengeschaltete Getriebeeinheit und Antriebswelle angetrieben.

Die RU 2106223 C1 und der zugehörige Derwent Abstract offenbaren eine Walzmaschine, bei der der Abstand zwischen zwei Antriebsschäften der Walzen auf einen vorgegebenen Wert geregelt wird.

Die US 3,358,485 offenbart eine Regelung des Abstandes zwischen einer oberen Walze und einer unteren Walze einer Walzmaschine während des Walzvorgangs.

Aus der US 4,044,580 ist eine Walzmaschine für Metallblech oder Papier oder Gummi bekannt, bei der durch Messkontakte ein fester Endanschlag oder fester Abstand zwischen den Walzen eingestellt wird.

Aus WO 90/15679 A1 ist eine Walzmaschine bekannt, bei der während eines Walzvorgangs der Walzabstand gemäß einem vorbestimmten Programm angepasst wird, um Verjüngungen in dem Werkstück zu erzeugen. Nach einer Anzahl von Werkstücken wird eine Kalibriermessung durchgeführt, bei der die Walzen in Kontakt gebracht werden, wodurch der Walzenabstand Null wird, und das Ausgangssignal eines Wandlers zum Messen eines Walzenabstands rekalibriert wird in Anpassung an den Null-Walzenabstand.

Die JP 03151133 A und der zugehörige Patent Abstract of Japan offenbaren ein Walzsystem zum Walzen von Blattfedern, bei dem abhängig von einer gemessenen longitudinalen Position der Abstand zwischen den Walzen gemäß einem vorgegebenen Steuerprogramm eingestellt wird. Der Walzenabstand wird nicht gemessen und damit nicht geregelt.

Die US 4,020,664 offenbart eine Querkeilwalzmaschine, bei der ein Winkelabstand zwischen den beiden Walzen mittels eines Zahnradgetriebes eingestellt wird. Der Abstand zwischen den Walzenflächen kann mechanisch eingestellt werden. Eine Messung des Walzenabstandes ist nicht offenbart.

Die US 4,186,583 offenbart eine Querkeilwalzmaschine mit Führungsstäben in der Mittelachse, um das Werkstück zentriert in dem Walzenspalt der beiden Walzen zu halten. Um den Durchmesser des gewalzten Werkstücks zu ändern, wird der Walzenabstand zwischen den Walzen geändert mittels eines Steckenantriebs. Eine Messung oder Regelung des Walzenabstandes ist nicht offenbart.

Aus US 3,208,251 ist eine Walzmaschine bekannt, bei der der Abstand zwischen den Drehachsen der beiden Walzen gemessen und geregelt wird, um eine gewünschte Materialdicke möglichst konstant zu halten.

Die US 3,208,251 bildet den nächstliegenden Stand der Technik mit Bezug auf die Alternative des Anspruchs 1 gemäß der das Werkstück während einer Umformphase zwischen den Oberflächen von wenigstens zwei um jeweils eine Drehachse rotierenden Walten umgeformt wird, und offenbart:
ein Verfahren zum Warmumformen oder Heißumformen eines Werkstücks aus einem metallischen Werkstoff,
   a) bei dem das Werkstück während einer Umformphase zwischen den Oberflächen von wenigstens zwei um jeweils eine Drehachse rotierenden Walzen umgeformt wird und
   b) bei dem die relative Lage der Drehachsen der Walzen zueinander auf eine Soll-Relativlage geregelt wird,
   c) wobei zum Einhalten einer möglichst konstanten Materialstärke
      c1) die relative Lage der Drehachsen der Walten zueinander während der Umformphase ermittelt wird,
      c2) die ermittelte Lage der Drehachsen mit der Soll-Relativlage verglichen wird und festgestellt wird, ob eine außerhalb eines vorgegebenen Toleranzbereiches liegende Abweichung der ermittelten relativen Lage der Drehachsen von der Soll-Relativlage vorliegt,
      c3) und, wenn eine solche außerhalb des Toleranzbereiches liegende Abweichung der ermittelten relativen Lage der Drehachsen von der Soll-Relativlage festgestellt wird, die relative Lage der Drehachsen der Walzen, derart verändert oder korrigiert wird, dass die Abweichung wieder innerhalb des Toleranzbereiches liegt.

Aus US 3,397,566 ist eine weitere Walzmaschine bekannt, bei der ein Metallstreifen mit gleichmäßiger Dicke und Flachheit erzeugt wird und der Wal-zenabstand zwischen den Walzen durch einen Stellantrieb in Abhängigkeit von der Dickenmessung geregelt wird.

Die DE 23 54 036 A1 schließlich offenbart ein Walzverfahren zum kontinuierlichen Aufrechterhalten der Dicke eines Walzerzeugnisses auf ein gewünschtes Maß, bei dem eine auf der Veränderung der sich als Funktion der Walzzugkraft ergebenden Walzenspaltweite beruhende Funktionskurve aufgenommen wird, die Walzdruckkraft ständig gemessen wird und über die Funktionskurve die entsprechende Walzenspaltweite festgestellt wird und bei Abweichen der Walzenspaltweite von einem für den betreffenden Walzvorgang festgelegten Abstandsmaß der Walzen diese Änderungen anhand der Funktionskurve festgestellt und entsprechend korrigiert wird.

Die US 2001/0039820 A1 offenbart eine Querwalzmaschine zum Herstellen von Schrauben, Antriebsritzeln, Schaften, Rohren und ähnlichem Mittels einer linearen Skala wird der Abstand zwischen den Werkzeugsantriebsblöcken gemessen, der direkt im Spaltabstand zwischen den Werkzeugen entspricht, so dass der Walzabstand währen dem Walzvorgang bestimmt werden kann und eine Ausdehnung zwischen den Werkzeugen korrigiert werden kann durch einen Stellantrieb. Die US 2001/0039820 A1 wird derzeit als nächstliegender Stand der Technik mit Bezug auf die Alternative des Anspruchs 1, gemäß der das Werkstück während einer Umformphase zwischen Werkzeugen von wenigstens zwei um jeweils eine Drehachse rotierenden Walzen umgeformt wird, angesehen.

Der Erfindung liegt nun die Aufgabe zugrunde, ein neues Verfahren zum Umformen von Werkstücken anzugeben.

Diese Aufgabe wird gemäß der Erfindung durch die Merkmale des Anspruchs 1 gelöst.

Das Verfahren gemäß Anspruch 1 zum Umformen eines Werkstücks umfasst zunächst die folgenden Verfahrensschritte:
a) Umformen des Werkstücks während einer Umformphase (oder: eines Umformschrittes, eines Umformprozesses) zwischen den Oberflächen oder Werkzeugen wenigstens zweier um jeweils eine Drehachse (oder: Rotationsachse) rotierender Walzen,
b) Steuern, Regeln oder Korrigieren der ermittelten relativen Lage (oder: Relativlage, Relativposition) auf wenigstens eine Soll-Relativlage, insbesondere mit Hilfe wenigstens einer Kontrolleinrichtung und wenigstens eines wenigstens einer der Walzen zugeordneten und von der Kontrolleinrichtung angesteuerten Stellantriebes.

Unter dem Begriff "Umformen" wird dabei jede Umwandlung der Form eines Werkstückes in eine andere Form verstanden, wie auch eingangs beschrieben, einschließlich Vorformen und Fertigformen. Die Drehachsen der Walzen sind als geometrische oder mathematische Achsen im (euklidischen, dreidimensionalen) Raum zu verstehen, um die sich die Walzen drehen. Kraftübertragende oder mechanische Achsen werden in dieser Anmeldung dagegen als Wellen bezeichnet.

Die Erfindung beruht auf der Überlegung, eine automatisierte oder automatische (oder: selbsttätige) Einstellung der relativen Lage der Drehachsen der Walzen der Walzmaschine vorzunehmen, wobei im Allgemeinen wenigstens ein Stellantrieb verwendet wird. Es wird also gemäß der Erfindung insbesondere eine Steuerung, Regelung oder Korrektur durchgeführt, deren Steuer-, Regel bzw. Korrekturgröße die relative Lage der Drehachsen der Walzen ist.

Dabei wird nicht die Drehposition der Walzen oder Werkzeuge um ihre Drehachsen, die für die Umformung des Werkstücks maßgeblich ist, beeinflusst, sondern die Raumposition der Walzen oder Werkzeuge, die durch die Position der Drehachsen der Walzen oder eines dazu ortsfesten oder translationsinvarianten Raumpunktes definiert werden kann. Die relative Lage der Walzendrehachsen bestimmt auch die Position der Walzen oder der Werkzeuge relativ zum Werkstück bei vorgegebenen Drehpositionen der Walzen.

Die Erfindung beruht ferner auf der Erkenntnis, dass während des Umformprozesses eines Werkstückes oder eines Prozesses mit mehreren aufeinanderfolgenden Umformprozessen beim Bearbeiten mehrerer Werkstücke Ausdehnungen oder Kontraktionen innerhalb der Walzmaschine, insbesondere in der Trägereinrichtung der Walzen oder auch innerhalb der Walzen und Werkzeuge selbst, auftreten. Verursacht werden diese Form- und Volumenänderungen insbesondere durch die beim Umformen wirkenden Kräfte (mechanische Ausdehnung oder Kontraktion) und durch das Einbringen des bei Warm- oder Heißumformung auf relativ hohen Temperaturen befindlichen Werkstückes und die damit verbundenen zeitlichen und räumlichen Temperaturänderungen, die zu thermischer Ausdehnung oder Kontraktion führen. Diese Veränderungen der Form oder des Volumens in der Walzmaschine sind somit Störgrößen des Prozesses und verändern nachteilig die für den Umformprozess optimalen oder voreingestellten Relativpositionen der Walzen oder Werkzeuge zueinander.

In einem Kompensationsmodus werden nun beim Verfahren gemäß der Erfindung diese, insbesondere während der Umformphase auftretenden, thermischen und/oder mechanischen Form- oder Volumenänderungen in den Walzen oder deren Werkzeugen oder anderen Bereichen einer die Walzen umfassenden Walzmaschine, insbesondere Lagereinrichtungen für die Walzen und Trägereinrichtungen für die Lagereinrichtungen, durch die gemäß der Erfindung vorgesehene Korrektur oder Regelung der relativen Lage der Drehachsen der Walzen auf die Soll-Relativlage im Wesentlichen kompensiert oder ausgeglichen. Gemäß der Erfindung wird also mit anderen Worten zum automatisch oder selbsttätig durchführbaren Ausgleich (oder: zur Kompensation oder Korrektur) der genannten thermischen und mechanischen Form- oder Volumenveränderungen die relative Lage der Walzen oder Werkzeuge im Raum zueinander bestimmt (oder: ermittelt), insbesondere gemessen, und in einem Anpass- oder Korrekturschritt angepasst, wenn unzulässige oder nicht tolerierbare Abweichungen von einer für den Umformprozess vorgegebenen oder optimalen Soll-Relativlage der Drehachsen auftreten. Das Verfahren gemäß Anspruch 1 umfasst ferner den Verfahrensschritt, dass die relative Lage der Drehachsen der Walzen während der Umformphase ermittelt wird und zwar bei einer vorgegebenen Drehwinkelstellung wenigstens einer der Walzen und/oder einer vorgegebenen Kraftbelastung der Walze(n) oder Umformkraft. Es kann dann insbesondere eine Drehwinkelsensoreinrichtung zum Bestimmen des Walzendrehwinkels und/oder eine Kraftsensoreinrichtung zur Bestimmung der Umformkraft vorgesehen sein.

Weiterhin wird beim Verfahren nach Anspruch 1 die, insbesondere während der Umformphase, bestimmte Istlage der relativen Lage der Walzendrehachsen erst nach oder auch vor der Umformung und/oder nach Auswerfen des Werkstücks aus dem Zwischenraum zwischen den Werkzeugen oder den Walzen und/oder in einem umformkraftentlasteten Zustand der Walzen auf eine Soll-Relativlage korrigiert. Die Soll-Relativlage ist dann gegebenenfalls auf eine Solllage im belasteten Zustand oder während der Umformphase abgestimmt. Es kann dann während der Umformphase eine Änderung der relativen Lage durch den wenigstens einen Stellantrieb unterbleiben.

Bei einer reinen Steuerung (oder: open-loop control im Englischen) wird die relative Lage gemäß einem vorgegebenen Steuerverlauf oder -algorithmus ohne Rückkopplung oder Bestimmung der relativen Lage gesteuert, im Allgemeinen aufgrund voreingestellter Stellgrößenwerte als Sollwerte für den Stellantrieb.

Bei einer Regelung (closed-loop control) oder auch Korrektur wird dagegen eine Rückkopplung vorgesehen, d.h. die relative Lage wird gemessen und dann wird durch Verringerung der Abweichung von der Soll-Relativlage die aktuelle relative Lage immer möglichst nahe an dem Sollwert gehalten. Soweit in dieser Anmeldung von Sollwerten oder Sollgrößen gesprochen wird, wird darunter neben einer Konstanten auch eine Variable oder eine Führungsgröße verstanden, die während des Steuer-, Regel- oder Korrekturprozesses nachgeführt oder gemäß einem vorgegebenen oder vorgebbaren Verlauf verändert werden kann oder wird.

Vorteilhafte Ausgestaltungen und Weiterbildungen des Verfahrens sowie der Walzmaschine ergeben sich aus den vom Anspruch 1 abhängigen Ansprüchen.

Das Verfahren wird in einer Ausführungsform mit einer Walzmaschine durchgeführt, die umfasst
a) wenigstens zwei um jeweils eine Drehachse rotierbare oder rotierende, insbesondere mit Werkzeugen bestückbare oder bestückte, Walzen (oder: Arbeitswalzen),
b) wenigstens einen Rotationsantrieb zum Rotieren der Walzen während einer Umformphase zum Umformen eines zwischen den Walzen anordenbaren oder angeordneten Werkstücks,
c) wenigstens einen Stellantrieb zum Einstellen der Position(en) der Drehachse(n) einer der Walzen oder beider Walzen und
d) wenigstens eine mit jedem Stellantrieb verbundene (oder: in Wirkverbindung stehende) Kontrolleinrichtung zum Steuern, Regeln oder Korrigieren der relativen Lage der Drehachsen der Walzen auf eine (konstante oder variable) Soll-Relativlage mittels des oder der Stellantriebe(s).

In der Ausführungsform einer Regelung oder Korrektur kann das Umformverfahren gemäß der Erfindung auch durch die folgenden Verfahrensschritte charakterisiert werden:
a) Umformen des Werkstücks während einer Umformphase zwischen den Oberflächen oder Werkzeugen wenigstens zweier um jeweils eine Drehachse rotierender Walzen,
b) Ermitteln (oder: Erfassen, Bestimmen), insbesondere Messen, der relativen Lage der Drehachsen der Walzen zueinander,
c) Vergleich der ermittelten relativen Lage (oder: Ist-Relativposition, Istwert der relativen Lage) mit wenigstens einer vorgegebenen konstanten oder variablen Soll-Relativlage (oder: Sollwert(e) der relativen Lage),
d) Kompensation oder Ausgleich einer außerhalb eines Toleranzbereiches liegenden (oder: unzulässigen) Abweichung (oder: Differenz) der ermittelten relativen Lage von der Soll-Relativlage durch Stellen (oder: Korrigieren, Steuern) der relativen (Ist-)Lage der Drehachsen.

Die Walzmaschine enthält vorzugsweise entsprechend bei einer Regelung oder Korrektur zusätzlich zu den Umformwalzen, dem oder den Rotationsantrieb(en) und dem wenigstens einen Stellantrieb auch noch wenigstens eine Einrichtung zum Ermitteln der relativen Lage der Drehachsen der Walzen zueinander, insbesondere während der Umformphase, und wenigstens eine Kontrolleinrichtung, die mit der Einrichtung zum Ermitteln der relativen Lage der Drehachsen und mit jedem Stellantrieb verbunden ist oder in Wirkverbindung steht zum Korrigieren der relativen Lage der Drehachsen auf eine Soll-Relativlage mittels des oder der Stellantriebe(s). Insbesondere vergleicht die Kontrolleinrichtung dann die ermittelten Werte oder Signale zur relativen Lage der Drehachsen mit der Soll-Relativlage und verändert bei Feststellung einer unzulässigen Abweichung von der Soll-Relativlage die relative Lage der Walzendrehachsen über den oder die Stellantrieb(e) solange, bis die Abweichung wieder in einem zulässigen Toleranzbereich liegt.

In einem typischen Umformprozess werden mehrere Werkstücke in aufeinanderfolgenden Umformphasen nacheinander zwischen den Walzen oder den Werkzeugen der Walzen umgeformt und nach den zugehörigen Umformphasen aus dem Zwischenraum zwischen den Walzen oder den Werkzeugen ausgeworfen. Es wird nun vorzugsweise in jeder oder jeder n-ten (mit einer natürlichen Zahl n größer 1) Umformphase die relative Lage der Drehachsen der Walzen ermittelt und nach jeder oder jeder n-ten Umformphase und/oder nach Auswerfen des jeweiligen Werkstücks die Korrektur der relativen Lage der Drehachsen der Walzen durchgeführt.

Die Walzen sind im Allgemeinen in jeweils zwei Lagereinrichtungen rotierbar oder rotierend gelagert.

Es kann nun zur Korrektur oder Einstellung der relativen Lage der Walzen zueinander in einer einfachen Ausführungsform nur die Position der Drehachse einer der Walzen auf eine Sollposition geregelt oder gesteuert werden und die Position der Drehachse der anderen Walze(n) dagegen unverändert oder ortsfest zur Umgebung, insbesondere zum Erdboden, bleiben. Hier kann insbesondere die untere Walze ortsfest bleiben und nur die obere Walze verstellt werden.

Vorzugsweise sind aber die Positionen der Drehachsen beider Walzen zur Korrektur oder Änderung der Relativposition ihrer Drehachsen verstellbar oder veränderbar und auf zugehörige Sollpositionen regelbar oder korrigierbar. Es können die Walzen nun entweder unabhängig voneinander, d.h. ohne eine Kopplung ihrer Bewegung, mit eigenen Stellantrieben oder auch abhängig voneinander, d.h. mit einer steuerungstechnischen oder mechanischen Kopplung, einstellbar sein oder eingestellt werden. Es können aber auch die Bewegungen und Positionen der Drehachsen beider Walzen derart miteinander gekoppelt sein, dass die Drehachsen beider Walzen gleichzeitig, vorzugsweise auch mit der gleichen Geschwindigkeit, auf eine zwischen den Walzen liegende Referenzposition, vorzugsweise die Mittelachse, zu oder von dieser weg bewegbar sind oder bewegt werden. Eine solche synchrone Bewegung kann insbesondere mit unabhängigen Stellantrieben durch eine gemeinsame Ansteuerung oder auch durch eine mechanische Kopplung mit Getriebe(n) realisiert werden.

In einer weiteren vorteilhaften Ausführungsform werden zur Ermittlung der relativen Lage der Drehachsen der Walzen ein Abstand an einer Stelle oder zwei Abstände an unterschiedlichen Stellen der Drehachsen von wenigstens zwei Walzen voneinander oder jeweils ein oder zwei Abstände jeder Drehachse zu einer Mittelachse zwischen den beiden Walzen ermittelt und diese(r) ermittelte Abstand/Abstände zur Korrektur der relativen Lage der Drehachsen auf die Soll-Relativlage herangezogen. Insbesondere kann jeder ermittelte Abstand für sich mit einem zugehörigen Sollabstand verglichen werden und bei einer Abweichung von dem Sollabstand außerhalb eines vorgegebenen Toleranzbereiches auf den Sollabstand korrigiert werden. Es ist aber auch möglich, aus den einzelne Abständen (oder Positionen) eine geometrische Relativlage der Drehachsen rechnerisch zu ermitteln und diese zu korrigieren.

Die Mittelachse (oder: geometrischen Mitte, Mittellage) im zur Aufnahme des Werkstücks vorgesehenen Zwischenraum zwischen den Walzen oder Werkzeugen kann insbesondere durch eine Positioniereinrichtung zum Positionieren des Werkstücks zwischen den Walzen definiert sein, wobei die Mittelachse innerhalb einer Bewegungsebene oder auf einer Bewegungsachse zweier zueinander beweglicher Positionierteile der Positioniereinrichtung zum Festhalten des Werkstücks zwischen den beiden Positionierteilen liegen kann. Diese Bestimmung der Walzenpositionen oder des Walzenabstandes relativ zum Werkstück hat den Vorteil, dass durch die in der Lage relativ zum Werkstück ortsfesten Positioniereinrichtung eine zuverlässige Referenzposition begründet ist, die die Lage des Werkstücks definiert. Die Abstände der Drehachsen zu der Mittelachse stehen überdies in eindeutigem Zusammenhang zu den Abständen der Drehachsen zueinander.

Die Ermittlung der relativen Lage der Drehachsen zueinander kann also in nur einer Dimension oder Projektion auf eine Koordinatenrichtung (Raumrichtung) oder in zwei oder sogar drei Dimensionen oder Koordinatenrichtungen erfolgen.

Zum Messen der Position(en) oder des Abstandes/der Abstände der Drehachsen der Walzen umfasst die Walzmaschine im Allgemeinen eine Messeinrichtung, die insbesondere wenigstens einen berührungslosen Sensor, insbesondere einen Ultraschallsensor und/oder einen optischen Sensor und/oder einen induktiven Sensor und/oder einen magnetischen Sensor, und/oder einen berührenden Sensor, beispielsweise einen Seilzuggeber, umfasst. Insbesondere können die Abstände zwischen den Lagereinrichtungen und der Positioniereinrichtung gemessen werden, wobei die Sensoren an deren Auβenseiten angebracht werden können.

Zur Einstellung der relativen Lage der Drehachsen der Walzen zueinander werden in einer vorteilhaften Ausführungsform eine der beiden Lagereinrichtungen oder beide Lagereinrichtungen wenigstens einer Walze über wenigstens einen Stellantrieb bewegt.

In einer bevorzugten Ausführungsform wird oder werden die verstellbaren Walze(n) oder deren Lagereinrichtung(en) zur Korrektur oder Einstellung der relativen Lage auf die Soll-Relativlage oder zur Einstellung der Position(en) ihrer Drehachse(n) oder des Abstandes der Drehachsen der Walzen linear (oder: geradlinig, translatorisch) bewegt. Eine lineare, rein translatorische Bewegung ist antriebstechnisch einfach zu realisieren. Die Bewegungsrichtung der linearen Bewegung oder Verschiebung der Walze(n) ist vorzugsweise im Wesentlichen senkrecht (oder: orthogonal) zu den Drehachsen der Walzen gerichtet. Ferner kann die Bewegung insbesondere in einer vertikalen Richtung, d.h. parallel zur Gravitationskraft, erfolgen. Auch eine andere Bewegungsart für die Walzen kann vorteilhaft sein, besonders bei asymmetrischen thermischen oder mechanischen Form- oder Volumenänderungen in der Walzmaschine, so beispielsweise eine Rotations- oder Kippbewegung oder eine aus translatorischer und rotatorischer Bewegung zusammengesetzte oder entlang einer vorgegebenen, nicht geradlinigen Trajektorie (oder: Bewegungsweg) erfolgende Bewegung der Drehachsen. Die Bewegung der Drehachsen der Walzen kann also mit einem, zwei oder auch drei Bewegungsfreiheitsgraden erfolgen. Um grundsätzlich sowohl lineare Bewegungen als auch Schwenkbewegungen der Drehachse(n) zuzulassen, wird eine zu verstellende Drehachse vorzugsweise in zwei Angriffspunkten außerhalb der Walze bewegt, die insbesondere in Lagereinrichtungen der Walze liegen können.

Die Drehachsen der Walzen werden im Allgemeinen auf eine wenigstens annähernd parallele Stellung zueinander eingestellt und sind in der Regel auch Hauptträgheitsachsen der Walzen, insbesondere Zylinder- oder Mittelachsen bei zylindrischen Walzen. In einer vorteilhaften Ausführungsform sind die Walzen und ihre Drehachsen, in Schwerkraftrichtung gesehen, übereinander oder vertikal zueinander angeordnet. Es ist aber auch eine horizontale oder auch schräge Anordnung der Walzen und ihrer Drehachsen möglich.

In einer besonderen Weiterbildung des Verfahrens und der Walzmaschine sind die Soll-Relativlage, Sollposition(en) oder Sollabstände der Drehachsen der Walzen abhängig von dem Material und/oder der Gestalt (oder: Geometrie) des umzuformenden Werkstück oder von der gewünschten Gestalt oder den gewünschten Abmessungen des Werkstücks nach der Umformung eingestellt. Dazu kann insbesondere die Gestalt des aktuellen Werkstücks vor der Umformphase vermessen werden. Es können aber auch die Parameter eines Werkstücks vorab anhand eines Musters eingegeben werden.

Der mit dem Verfahren gemäß der Erfindung durchgeführte Umformprozess ist ein Warmumformprozess oder ein Heißumformprozess. Bei Warm- und Heißumformung ist die Korrektur der Walzenpositionen gemäß der Erfindung zum Ausgleich oder zur Kompensation thermischer Veränderungen besonders vorteilhaft.

Das Material des Werkstücks kann eisenhaltig sein, beispielsweise Eisen selbst oder ein Stahl sein, oder auch ein nicht eisenhaltiger metallischer Werkstoff sein, beispielsweise Aluminium oder eine Aluminiumlegierung.

In einer besonders bevorzugten Ausführungsform ist die Walzmaschine als Profilquerwabmaschine oder Querkeilwalzmaschine ausgebildet, deren grundsätzlicher Aufbau eingangs beschrieben wurde. Insbesondere weisen die Walzen also entsprechende Profil- oder Keilwerkzeuge auf und rotieren gleichsinnig zueinander, wobei das Werkstück sich nur um eine eigene Achse dreht und nicht von den Walzen translatorisch transportiert wird. Die Werkzeuge auf den Walzen sind insbesondere im Querschnitt keilförmig oder dreieckförmig und nehmen entlang des Umfangs in ihrer radialen Abmessung in einer Richtung zu und/oder verlaufen schräg zur Drehachse der zugehörigen Walze.

Selbstverständlich ist die Erfindung außer bei Querwalzverfahren und - maschinen auch bei Längswalzverfahren und -maschinen anwendbar, beispielsweise zum Reckwalzen.

Wenigstens ein Stellantrieb kann nun ein hydraulischer Antrieb sein. Vorzugsweise ist jedoch wenigstens ein oder jeder Stellantrieb ein elektromotorischer Antrieb, insbesondere ein Spindelantrieb. Die Genauigkeit der Stellbewegung der Stellantriebe liegt vorzugsweise im Bereich von einigen Zehntel mm oder sogar einigen Hunderstel mm, vorzugsweise wenigstens 0,1 mm, und/oder einem Tausendstel des Verstellweges oder -hubs. Damit kann auch der Toleranzbereich für die Korrektur oder Abweichung der relativen Lage der Drehachsen auf die Soll-Relativlage in dieser Größenordnung gewählt werden.

In einer Weiterbildung der Walzmaschine ist eine ortsfeste, nicht mit den Walzen mitrotierende oder nicht mitrotierbare Trägereinrichtung (oder: Walzengerüst, Walzengestell) vorgesehen, an der der oder die Stellantrieb(e) gelagert oder getragen ist bzw. sind.

In einer Ausgestaltung der Walzmaschine sind für jede Walze jeweils zwei an Stirnseiten der Walze mit der Walze verbindbare oder verbundene und mit der Walze mitrotierbare oder mitrotierende Halteeinrichtungen vorgesehen. Die Verbindung der Halteeinrichtungen mit den Walzen ist vorzugsweise lösbar, um einen Wechsel der Werkzeuge oder der Walzen zu ermöglichen oder zu erleichtern. Für jede Halteeinrichtung ist ferner jeweils eine Lagereinrichtung, in der die Halteeinrichtung drehbar gelagert ist, vorgesehen. Die Lagereinrichtungen mit den in ihnen gelagerten Halteeinrichtungen wenigstens einer Walze sind mit dem oder den dieser Walze zugeordneten Stellantrieb(en) gekoppelt oder koppelbar ist und über den oder die Stellantrieb(e) bewegbar zum Verändern der Position der Drehachse der zugehörigen Walze. Insbesondere ist jede Lagereinrichtung jeweils mit einem Stellantrieb verbunden und die Regeleinrichtung steuert die Stellantriebe beider Lagereinrichtungen einer Walze entsprechend der gewünschten Bewegung der Drehachse der Walze an. Die Trägereinrichtung weist insbesondere Führungsbereiche zum Führen der Lagereinrichtungen bei deren Bewegung auf. Die Führung der Lagereinrichtungen kann durch Gleitlager oder Wälzlager unterstützt werden.

In einer bevorzugten Ausgestaltung bilden die Walzen mit den zugehörigen Rotationsantrieben jeweils eine Einheit, die gemeinsam von den Stellantrieben verstellbar ist. Bei Bewegung einer Walze durch den oder die zugehörigen Stellantrieb(e) bleibt somit die relative Anordnung oder Position des der Walze zugeordneten Rotationsantriebs zur Walze unverändert oder translationsinvariant. Insbesondere sind an einer der Lagereinrichtungen jeder Walze die nicht rotierenden oder rotierbaren Teile des zugehörigen Rotationsantriebs zum Rotieren dieser Walze befestigt und die mitrotierenden oder mitrotierbaren Antriebsteile des Rotationsantriebs an oder in der Lagereinrichtung drehbar gelagert sind.

Die Trägereinrichtung umfasst in einer besonderen konstruktiven Ausgestaltung vier Trägerelemente, wobei zwischen zwei der vier Trägerelementen eine der Lagereinrichtungen einer ersten der beiden Walzen und eine der Lagereinrichtungen der zweiten der beiden Walzen und zwischen den anderen zwei der vier Trägerelemente die andere Lagereinrichtung der ersten Walze und die andere Lagereinrichtung der zweiten Walze angeordnet und vorzugsweise beweglich geführt sind.

Die Stellantriebe für die Walzen sind im Allgemeinen an voneinander abgewandten Seiten der Walzen angeordnet, um zwischen den Walzen und seitlich davon Platz für die Werkstücke und weitere Maschinenteile zu lassen sind.

Die Erfindung wird im Folgenden anhand von Ausführungsbeispielen weiter erläutert. Dabei wird auf die Zeichnungen Bezug genommen, in deren
- FIG 1: eine Walzmaschine mit zwei Walzen und einer Kontrolleinrichtung zum Überwachen und Korrigieren des Walzenabstandes in einer Prinzipskizze,
- FIG 2: eine Walzmaschine mit zwei Walzen mit zugeordneten unabhängigen Rotationsantrieben zum Rotieren der Walzen und Stellantrieben zum Verstellen der Walzen in einem Längsschnitt,
- FIG 3: die Walzmaschine gemäß FIG 2 in einer um 90° nach einer Seite gedrehten Seitenansicht,
- FIG 4: die Walzmaschine gemäß FIG 2 in einer um 90° nach der anderen Seite gedrehten Seitenansicht und
- FIG 5: die Walzmaschine gemäß FIG 2 bis 4 in einer quer zum Längsschnitt gemäß FIG 2 vorgenommenen Schnittdarstellung
jeweils schematisch dargestellt sind. Einander entsprechende Teile und Größen sind in den FIG 1 bis 5 mit denselben Bezugszeichen versehen.

Die dargestellte Walzmaschine gemäß FIG 1 bis 5 ist als Querkeilwalze oder Querkeilwalzmaschine ausgebildet und umfasst eine erste Arbeitswalze 2, die um eine Rotationsachse A rotierbar oder rotierend ist, und eine zweite Arbeitswalze 3, die um eine Rotationsachse B rotierbar oder rotierend ist. Der Drehsinn beider Arbeitswalzen 2 und 3 ist mit den dargestellten Pfeilen veranschaulicht und gleich. Die Rotationsachsen A und B sind im Wesentlichen parallel zueinander und senkrecht zur mit dem Pfeil gekennzeichneten Richtung der Gravitations- oder Schwerkraft (Erdanziehungskraft) angeordnet, so dass die Arbeitswalzen 2 und 3 übereinander angeordnet sind. Die Arbeitswalzen weisen eine im Wesentlichen zylindrische Außenfläche auf.

Der Abstand W zwischen den beiden Drehachsen A und B der Arbeitswalzen 2 und 3 ist im Folgenden als Walzenabstand bezeichnet. Der Abstand zwischen den zylindrischen Außenflächen der beiden Arbeitswalzen 2 und 3 ist über die Walzendurchmesser eindeutig mit dem Abstand W verknüpft. Eine zwischen den beiden Arbeitswalzen 2 und 3 parallel zu den Drehachsen A und B verlaufende, die geometrische Mitte definierende Mittelachse (oder: Mittellage) ist mit M bezeichnet. Bei symmetrischer Lage der beiden Drehachsen A und B zu der Mittelachse M ist der Abstand beider Drehachsen A und B zur Mittelachse M gleich W/2.

An der Außenfläche oder Mantelfläche der Arbeitswalzen 2 und 3 sind jeweils im Querschnitt keilförmige Werkzeuge 20 und 21 bzw. 30 und 31 befestigt, insbesondere verspannt oder verschraubt. In den dargestellten Ausführungsformen gemäß FIG 1 bis 5 sind die Werkzeuge 20 und 21 der ersten Arbeitswalze 2 und die Werkzeuge 30 und 31 der zweiten Arbeitswalze 3 jeweils schräg und unter einem Winkel zu der jeweiligen Drehachse A und B angeordnet, wobei die Werkzeuge 20 und 21 der Arbeitswalze 2 bezüglich der Mittelachse M axial in den im Wesentlichen gleichen Positionen angeordnet sind. In der in FIG 2 gezeigten Stellung der Arbeitswalzen 2 und 3 sind die Werkzeuge 20 und 21 bzw. 30 und 31 an der einander zugewandten Innenseite näher beieinander als an der abgewandten Außenseite. Vorzugsweise nehmen die Werkzeuge 20 und 21 sowie 30 und 31 in Umfangsrichtung gesehen auch in ihrem Querschnitt zu, wobei die Zunahme des Querschnittes bei den Werkzeugen 20 und 21 in der gleichen Drehrichtung oder Orientierung ist und bei den Werkzeugen 30 und 31 der zweiten Arbeitswalze 3 entgegengesetzt oder gegensinnig zu der zu den Werkzeugen 20 und 21 der ersten Arbeitswalze 2 ist.

Jede der beiden Arbeitswalzen 2 und 3 ist nun an ihren beiden stirnseitigen Enden über jeweils einen Wellenfortsatz in jeweils zwei Lagereinrichtungen 16 und 17 bzw. 18 und 19 um die jeweilige Drehachse A bzw. B drehbar gelagert.

An den Lagereinrichtungen sind Abstandssensoren angeordnet und zwar ein erster Abstandssensor 51 zum Messen des Abstandes w1 im Wesentlichen zwischen der Lagereinrichtung 16 und der Mittelachse M (oder auch einer im Bereich der Mittelachse M angeordneten, in FIG 1 nicht gezeigten Positioniereinrichtung zum Positionieren des Werkstücks), ein zweiter Abstandssensor 52 zum Messen des Abstandes w2 im Wesentlichen zwischen der Lagereinrichtung 17 und der Mittelachse M, ein dritter Abstandssensor 53 zum Messen des Abstandes w3 im Wesentlichen zwischen der Lagereinrichtung 18 und der Mittelachse M sowie ein vierter Abstandssensor 54 zum Messen des Abstandes w4 im Wesentlichen zwischen der Lagereinrichtung 19 und der Mittelachse M. Die Abstandsensoren 51 bis 54 können insbesondere Ultraschallsensoren, optische, magnetische oder induktive Sensoren oder andere bekannte Abstandssensoren sein.

Die Lagereinrichtungen 16 bis 19 sind ferner jeweils in ihrer Lage oder Position verstellbar und zwar die Lagereinrichtung 16 von einem zugehörigen Stellantrieb 22, die Lagereinrichtung 17 von einem zugehörigen Stellantrieb 23 die Lagereinrichtung 18 von einem zugehörigen Stellantrieb 32 und die Lagereinrichtung 19 von einem zugehörigen Stellantrieb 33. Durch Verstellen der Position(en) der Lagereinrichtung(en) 16 und/oder 17 bzw. 18 und/oder 19 wird nun die Drehachse A bzw. B der Arbeitswalze 2 bzw. 3 in ihrer Lage verstellt. Beispielsweise wird bei Verstellen der beiden Lagereinrichtungen 16 und 17 der Arbeitswalze 2 parallel zueinander und senkrecht zur Drehachse A dieser Arbeitswalze 2 um den gleichen Verstellweg in der gleichen Richtung die Drehachse A parallel verschoben. Die Abstände w1 und w2 nehmen also beide um den gleichen Betrag zu. Bei gleichzeitigem Verstellen der Lagereinrichtungen 18 und 19 der anderen Arbeitswalze 3 parallel zueinander und senkrecht zur Drehachse B dieser Arbeitswalze 3 um den gleichen Verstellweg in der gleichen Richtung zueinander aber entgegengesetzt zur Richtung der Verstellung der Lagereinrichtungen 16 und 17 werden die Drehachse B parallel verschoben, die Abstände w1 bis w4 alle um den gleichen Betrag vergrößert und der Abstand W zwischen den Drehachsen A und B vergrößert. Bei Verstellen nur der Lagereinrichtung 16 der Arbeitswalze 2 beispielsweise nach oben werden der Abstand w1 vergrößert und der Abstand w2 im Wesentlichen gleich gehalten und somit die Drehachse A dieser Arbeitswalze 2 gedreht oder geschwenkt.

Es ist nun eine Kontrolleinrichtung 55 vorgesehen, die über, vorzugsweise elektrische, Steuerleitungen mit den Stellantrieben 22, 23, 32 und 33 verbunden ist und über, im Allgemeinen elektrische, Messleitungen zum Übertragen der Messsignale oder Messwerte mit den Abstandssensoren 51, 52, 53 und 54 verbunden ist. Die Kontrolleinrichtung 55 hält nun die Drehachsen A und B der Arbeitswalzen 2 und 3 in einer vorbestimmten relativen Lage zueinander, insbesondere der parallelen Stellung unter dem vorbestimmten Abstand W, indem sie die gemessenen Abstände w1 bis w4 mit vorbestimmten Sollabständen, die vorzugsweise alle gleich einem gemeinsamen Sollabstand sind, vergleicht und auf die Sollabstände regelt oder korrigiert durch Ansteuern der Stellantriebe 22, 23, 32 und/oder 34. Die Kontrolleinrichtung 55 enthält dazu vorzugsweise wenigstens einen digitalen Mikroprozessor oder Signalprozessor und wenigstens einen Speicher mit einem hinterlegten Steuer- oder Regelalgorithmus für den Prozessor sowie gespeicherten oder neu speicherbaren Soll- oder Führungswerten für die Steuerung oder Regelung.

Die FIG 2 bis 5 zeigen eine Ausführungsform einer Walzmaschine 1 in verschiedenen Darstellungen. Die FIG 2 zeigt einen Längsschnitt entlang einer die Längsrichtung der Walzmaschine und die Schwerkraftrichtung enthaltenden Schnittebene. Die FIG 3 und 4 zeigen Seitenansichten der Walzmaschine auf die beiden Stirn- oder Schmalseiten. Der Schnitt der FIG 5 ist in FIG 2, 3 und 4 mit den Pfeilen V-V gekennzeichnet.

Jede Arbeitswalze 2 und 3 ist zwischen zwei axial zur jeweiligen Drehachse A bzw. B an den Stirnseiten angeordneten Halteeinrichtungen 12A und 12B bzw. 13A und 13B lösbar gehalten und kann aus den Halteeinrichtungen 12A und 12B bzw. 13A und 13B in deren entriegelten Zustand herausgenommen werden zum Auswechseln der Werkzeuge 20 und 21 bzw. 30 und 31 oder der gesamten Arbeitswalzen 2 und 3 mit den Werkzeugen 20 und 21 bzw. 30 und 31. Es sind jeweils über nicht näher bezeichnete Drehlager, insbesondere Wälzlager, die Halteeinrichtung 12A in der Lagereinrichtung 16 und die Halteeinrichtung 12B in der Lagereinrichtung 17 jeweils um die Drehachse A der ersten Arbeitswalze 2 drehbar gelagert und die Halteeinrichtung 13A in der Lagereinrichtung 18 und die Halteeinrichtung 13B in der Lagereinrichtung 19 jeweils um die Drehachse B der zweiten Arbeitswalze 3 drehbar gelagert.

Zum Drehen der Arbeitswalzen 2 und 3 um ihre jeweiligen Drehachsen A und B sind ein erster Rotationsantrieb 42 für die erste Arbeitswalze 2 und ein zweiter, vom ersten Rotationsantrieb 42 unabhängiger Rotationsantrieb 43 für die zweite Arbeitswalze 3 vorgesehen. Jeder Rotationsantrieb 42 und 43 umfasst einen zugehörigen Rotationsantriebsmotor 44 bzw. 45 und ein - nicht näher dargestelltes - Rotationsantriebsgetriebe 46 bzw. 47, beispielsweise ein, insbesondere dreistufiges, Zahnradgetriebe, zum Übertragen des Drehmoments des Rotationsantriebsmotors 44 bzw. 45 auf die zugehörige Arbeitswalze 2 bzw. 3. Es sind die Drehachse C der Abtriebswelle des Rotationsantriebsmotors 44 des ersten Rotationsantriebs 42 und die Drehachse D der Abtriebswelle des Rotationsantriebsmotors 45 des zweiten Rotationsantriebs 43 orthogonal zu den Drehachsen A und B der jeweiligen Arbeitswalzen 2 und 3 gerichtet.

Die in FIG 1 links angeordneten Halteeinrichtungen 12A für die obere Arbeitswalze 2 und 13A für die untere Arbeitswalze 3 setzen sich jeweils als Vollwellen (oder auch Hohlwellen) axial zu den Drehachsen A bzw. B durch die zugehörigen Lagereinrichtungen 16 bzw. 18 fort und sind mit den - nicht näher dargestellten - Rotationsantriebsgetrieben 46 bzw. 47 der zugehörigen Rotationsantriebe 42 bzw. 43 gekoppelt oder in Eingriff. Ein Betrieb der Rotationsantriebsmotoren 44 und 45 führt also zur Übertragung einer Rotationsbewegung über das Rotationsantriebsgetriebe 46 bzw. 47 auf die Halteeinrichtung 12A bzw. 13A und damit auf die Arbeitswalze 2 bzw. 3 und die mitrotierende zweite Halteeinrichtung 12B und 13B.

Die Rotationsantriebsmotoren 44 und 45 sind vorzugsweise Permanentmagnet-Motoren, insbesondere sogenannte Torque-Motoren. Die hohe Dynamik oder Drehbeschleunigung und das hohe Drehmoment des Torque-Motors erlaubt eine sehr dynamische Steuerung oder Regelung der Drehzahl der rotierenden Arbeitswalzen 2 und 3 in Anpassung an den Walzprozess. Jeder der Permanentmagnet-Motoren 44 und 45 wird elektronisch, insbesondere über einen Umrichter, angesteuert.

Die Walzmaschine 1 umfasst ferner eine Trägereinrichtung (oder: ein Walzengerüst oder -gestell) 6. Die Trägereinrichtung 6 umfasst vier säulenartige Trägerelemente 6A bis 6D, die in einer rechteckigen Anordnung angeordnet sind und auf einer gemeinsamen Bodenplatte 6E, die auf dem Boden 50 abgestützt ist, montiert oder befestigt sind. Die Trägerelemente 6A bis 6D verlaufen in einer Längsrichtung vertikal oder senkrecht, d.h. parallel zur Gravitationskraft G.

In jedem der Trägerelemente 6A bis 6D ist ein zugehöriger Zuganker 7A bis 7B vertikal in der Längsrichtung des jeweiligen Trägerelements angeordnet, der unten an der Trägerplatte 6E befestigt ist und oben mittels einer zugehörigen, nicht näher bezeichneten Gegenmutter, vorzugsweise einer hydraulisch betätigten Gegenmutter, vorgespannt ist. Dabei wird unter die Hydraulikmutter vorzugsweise ein geteiltes Unterlagsringsegment gelegt, wenn die Hydraulikmutter im druckbeaufschlagten Zustand ist, und dann durch Entspannen des hydraulischen Druckes die Mutter auf das Unterlagsringsegment gepresst. Dadurch können die Trägerelemente 6A bis 6D unter eine bestimmte Zugspannung gesetzt und versteift werden. Dies führt zu einer Versteifung des Walzengerüstes der Walzmaschine 1.

Die Lagereinrichtung 16 ist über eine Antriebsspindel (oder: Verstellspindel) 26 von einem oberhalb angeordneten ersten Stellantrieb 22 höhenverstellbar entlang einer vertikalen, d.h. parallel zur Gravitationsrichtung G verlaufenden, Achse E und die Lagereinrichtung 17 ist über eine Antriebsspindel 27 von einem oberhalb angeordneten zweiten Stellantrieb 23 höhenverstellbar entlang einer vertikalen Achse F. Die Lagereinrichtung 18 ist über eine Antriebsspindel 36 von einem unterhalb angeordneten dritten Stellantrieb 32 höhenverstellbar entlang der vertikalen Achse E und die Lagereinrichtung 19 ist über eine Antriebsspindel 37 von einem unterhalb angeordneten vierten Stellantrieb 33 höhenverstellbar entlang der vertikalen Achse F.

Jeder Stellantrieb 22, 23, 32, 33 umfasst einen Antriebsmotor 24, 25, 34, 35, der über eine Antriebswelle 28, 29, 38, 39 und ein nicht näher bezeichnetes Scheckengetriebe mit hoher Untersetzung die Antriebsspindel 26, 27, 36, 37 und damit die Lagereinrichtung 16, 17, 18, 19 antreibt. Die maximalen Verstellwege oder Verstellhübe der Stellantriebe 22, 23, 32, 33 betragen typischerweise 50 mm bis 150 mm, die Verstellgenauigkeit oder Verstellschritte betragen typischerweise in Anpassung an die Wärmeausdehnungen in der Walzmaschine einige 1/100 mm. Die Antriebsmotoren 24, 25, 34, 35 können Getriebemotoren sein und/oder Drehstrom-Asynchronmotoren oder Synchronmotoren und/oder Permanentmagnetmotoren (z.B. Servomotoren) mit einer elektronischen Ansteuerung und werden für die hohe Verstellgenauigkeit beim Verstellen nur mit Stromimpulsen im Millisekundenbereich beaufschlagt.

Die beiden Lagereinrichtungen 16 und 18 sind für ihre Verstellbewegung über Führungen 8B des Trägerelements 6B und 8C des Trägerelements 6C in oder an den beiden Trägerelementen 6B und 6C vertikal geführt. Die beiden weiteren Lagereinrichtungen 17 und 19 sind entsprechend für ihre Verstellbewegung über Führungen 8A des Trägerelements 6A und 8D des Trägerelements 6D in oder an den beiden Trägerelementen 6A und 6D vertikal geführt.

Es sind somit Arbeitseinheiten aus jeweils einer Arbeitswalze 2 bzw. 3, zwei Halteeinrichtungen 12A und 12B bzw. 13A und 13B, zwei Lagereinrichtungen 16 und 17 bzw. 18 und 19 und einem Rotationsantrieb 42 bzw. 43 gebildet, die an jeweils zwei an der Trägereinrichtung 6 befestigten Stellantrieben 22 und 23 bzw. 32 und 33 höhenverstellbar aufgehängt sind und aufeinander zu oder voneinander weg sowie in oder an der Trägereinrichtung 6 geführt bewegbar sind.

Durch Verstellen der Lagereinrichtungen 16 und 17 - und damit der gesamten Arbeitseinheit einschließlich der zugehörigen Arbeitswalze 2 - mittels der Stellantriebe 22 und 23 in der gleichen Richtung und um den gleichen Betrag, also gleichzeitig um denselben Hubweg nach oben oder gleichzeitig um denselben Hubweg nach unten, wird die Drehachse A der ersten Arbeitswalze 2 parallel nach oben bzw. unten verschoben. Ebenso wird durch Verstellen der Lagereinrichtungen 18 und 19 und zugehörigen Arbeitseinheit mit Arbeitswalze 3 über die Stellantriebe 32 und 33 in der gleichen Richtung und um den gleichen Betrag die Drehachse B der zweiten Arbeitswalze 3 parallel nach oben bzw. unten verschoben.

Somit kann mittels der Stellantriebe 22 und 23 und/oder der Stellantriebe 32 und 33 der Walzenabstand W zwischen den Drehachsen A und B der beiden Arbeitswalzen 2 und 3 bzw. der Werkzeugabstand w variiert werden.

Im Betrieb der Walzmaschine unterscheidet man wenigstens drei Verfahrensschritte oder Prozessphasen. Die drei Prozessphasen bilden einen Arbeitszyklus. In einer Serienfertigung zum Erzeugen mehrerer umgeformter Werkstücke werden in der Regel mehrere solcher Arbeitszyklen hintereinander durchgeführt.

In einer ersten Prozessphase wird das Werkstück 10 zwischen den Walzen 2 und 3 positioniert. Das Werkstück 10 wird dazu gemäß FIG 4 mittels zweier Leitlineale oder Positionierteile 61 und 62 einer nur in FIG 4 dargestellten Positioniereinrichtung 60 in eine Position auf der Mittelachse M zwischen den Arbeitswalzen 2 und 3 gebracht. Die beiden Positionierteile 61 und 62 sind entlang einer Positionierachse P senkrecht zur Mittelachse M beweglich, wie durch die Doppelpfeile angedeutet, insbesondere mittels Rollen. Die Positionierteile 61 und 62 können in einer langen Führung derart zurückgefahren werden, dass die Arbeitswalze 2 und/oder 3 gewechselt werden kann, ohne dass die Positionierteile 61 und 62 demontiert werden müssen.

In einer zweiten Prozessphase, der Umformphase, wird das Werkstück 10 von den Werkzeugen der Arbeitswalzen 2 und 3 erfasst und zwischen den drehenden Werkzeugen der Walzen umgeformt. In dieser Umformphase werden nun die Abstände w1, w2, w3 und w4 als Maß für die Abstände zwischen den Drehachsen A und B und der Mittelachse M gemessen.

In einer dritten Prozessphase wird das umgeformte Werkstück wieder aus dem Zwischenraum zwischen den Walzen entnommen oder ausgeworfen. Es werden nun die Abstände w1 und w2 sowie w3 und w4 insbesondere mit einem gemeinsamen Sollabstand verglichen, so dass also eine parallele Stellung der Drehachsen A und B angestrebt wird. Bei zu großer Abweichung eines der Abstände w1 bis w4 von dem Sollabstand werden die Drehachsen A und B in der beschriebenen Weise in ihrer Lage verändert, bis die Abweichung beseitigt oder innerhalb eines Toleranzbereichs liegt.

Alternativ oder zusätzlich können die Abstände w1, w2, w3 und w4 auch während der Umformphase gezielt gemäß einem vorgegebenen von der Winkelposition der Walze(n) abhängigen oder zeitlichen Verlauf verändert werden, um die Umformung des Werkstücks zu beeinflussen.

### Bezugszeichenliste

- 1: Walzmaschine
- 2,3: Arbeitswalze
- 6A bis 6D: Trägerelement
- 6E: Bodenplatte
- 7A bis 7D: Zuganker
- 8A bis 8D: Führung
- 10: Werkstück
- 12A, 12B: Halteeinrichtung
- 13A, 13B: Halteeinrichtung
- 16,17,18,19: Lagereinrichtung
- 20, 21: Werkzeug
- 22, 23: Stellantrieb
- 24, 25: Getriebemotor
- 26, 27: Verstellspindel
- 28, 29: Antriebswelle
- 30, 31: Werkzeug
- 32, 33: Stellantrieb
- 34, 35: Getriebemotor
- 36, 37: Verstellspindel
- 38, 39: Antriebswelle
- 42, 43: Rotationsantrieb
- 44, 45: Rotationsantriebsmotor
- 46, 47: Rotationsantriebsgetriebe
- 50: Boden
- 51, 52: Abstandssensor
- 53, 54: Abstandssensor
- 55: Kontrolleinrichtung
- 60: Positioniereinrichtung
- 61, 62: Positionierteile

- A, B: Drehachse
- C, D: Antriebsachse
- E, F: Achse
- G: Gravitationskraft
- M: Mittelachse
- V: Verstellachse
- P: Positionierachse
- w: Werkzeugabstand
- w1,w2: Abstand
- w3,w4, W: Abstand

## Patentansprüche

1. Verfahren zum Warm- oder Heißumformen eines Werkstücks (10) aus einem metallischen Werkstoff,
a) bei dem das Werkstück (10) während einer Umformphase zwischen Oberflächen oder Werkzeugen (20,21,30,31) von wenigstens zwei um jeweils eine Drehachse rotierenden Walzen (2, 3) umgeformt wird und
b) bei dem die relative Lage der Drehachsen (A,B) der Walzen (2,3) zueinander auf eine Soll-Relativlage gesteuert, geregelt oder korrigiert wird, insbesondere mittels wenigstens einer Kontrolleinrichtung (55) und wenigstens eines wenigstens einer der Walzen zugeordneten und von der Kontrolleinrichtung angesteuerten Stellantriebes (22, 23, 32, 33),
c) wobei thermische und/oder mechanische, insbesondere während der Umformphase auftretende, Form- oder Volumenänderungen in den Walzen (2,3) oder deren Werkzeugen (20,21,30,31) oder anderen Bereichen einer die Walzen umfassenden Walzmaschine (1), insbesondere Lagereinrichtungen für die Walzen und Trägereinrichtungen für die Lagereinrichtungen (16,17,18,19), durch eine Korrektur der relativen Lage der Drehachsen (A,B) der Walzen (2,3) im Wesentlichen kompensiert werden, indem
c1) die relative Lage der Drehachsen (A,B) der Walzen (2,3) zueinander während der Umformphase bei einer vorgegebenen Drehwinkelstellung wenigstens einer der Walzen und/oder bei einer vorgegebenen Kraftbelastung der Walze(n) ermittelt wird,
c2) die ermittelte relative Lage der Drehachsen (A,B) mit der Soll-Relativlage verglichen wird und festgestellt wird, ob eine außerhalb eines vorgegebenen Toleranzbereiches liegende Abweichung der ermittelten relativen Lage der Drehachsen (A,B) von der Soll-Relativlage vorliegt,
c3) und, wenn eine solche außerhalb des Toleranzbereiches liegende Abweichung der ermittelten relativen Lage der Drehachsen (A,B) von der Soll-Relativlage festgestellt wird, die relative Lage der Drehachsen (A,B) der Walzen (2,3), insbesondere mittels des wenigstens einen Stellantriebs (22,23,32,33), vor oder nach der Umformphase oder nach Auswerfen des Werkstücks aus dem Zwischenraum zwischen den Werkzeugen (20,21,30,31) oder den Walzen (2,3) oder in einem umformkraftentlasteten Zustand der Walzen derart verändert wird, dass die Abweichung wieder innerhalb des Toleranzbereiches liegt.

2. Verfahren nach Anspruch 1, bei dem
a) zur Steuerung, Regelung oder Korrektur der relativen Lage der Drehachsen (A,B) der Walzen (2,3)
b) wenigstens eine Position wenigstens einer der Drehachsen der Walzen b1) auf jeweils eine zugehörige konstante oder variable Sollposition gesteuert, geregelt oder korrigiert wird
und/oder
b2) ermittelt wird und mit jeweils einer zugehörigen konstanten oder variablen Sollposition verglichen wird und bei Abweichung von der Sollposition außerhalb eines vorgegebenen Toleranzbereiches auf die Sollposition korrigiert wird,
c) wobei gegebenenfalls die Position(en) der Drehachse(n) (A,B) der anderen Walze(n) (2,3) unverändert oder ortsfest zur Umgebung bleibt oder angenommen wird bzw. bleiben oder angenommen werden.

3. Verfahren nach Anspruch 1, bei dem
a) zur Steuerung, Regelung oder Korrektur der relativen Lage der Drehachsen der Walzen
b) wenigstens ein Abstand (W) der Drehachsen (A,B) von wenigstens zwei Walzen (2,3) voneinander oder der Drehachse wenigstens einer Walze zu einer vorgegebenen Mittelachse im zur Aufnahme des Werkstücks vorgesehenen Zwischenraum zwischen den Walzen oder Werkzeugen
b1) auf jeweils einen zugehörigen konstanten oder variablen Sollabstand gesteuert, geregelt oder korrigiert wird
und/oder
b2) ermittelt wird und mit jeweils einem zugehörigen konstanten oder variablen Sollabstand verglichen wird und bei einer Abweichung von dem Sollabstand außerhalb eines vorgegebenen Toleranzbereiches auf den Sollabstand korrigiert wird.

4. Verfahren nach Anspruch 3, bei dem zur Steuerung, Regelung oder Korrektur der relativen Lage der Drehachsen (A,B) der Walzen (2,3) jeweils wenigstens zwei Abstände der Drehachsen von zwei Walzen voneinander oder der Drehachse (A,B) wenigstens einer Walze zur Mittelachse (M) einerseits und zugehörige Sollabstände andererseits herangezogen werden, wobei diese Abstände vorzugsweise an, in Richtung der jeweiligen Drehachse (A,B) gesehen, entgegengesetzten Seiten der Walzen (2,3), vorgesehen sind oder ermittelt werden.

5. Verfahren nach Anspruch 3 oder Anspruch 4, bei dem die Mittelachse (M) innerhalb einer Bewegungsebene oder auf einer Bewegungsachs zweier zueinander beweglicher Teile einer Positioniereinrichtung zum Positionieren des Werkstücks (10) liegt oder die Achse definiert, auf der das Werkstück (10) positioniert wird.

6. Verfahren nach einem oder mehreren der vorhergehenden Ansprüche, bei dem
a) mehrere Werkstücke in aufeinanderfolgenden Umformphasen nacheinander zwischen den Oberflächen oder Werkzeugen (20,21,30,31) der Walzen (2,3) umgeformt werden und nach der zugehörigen Umformphase jedes Werkstück (10) aus dem Zwischenraum zwischen den Walzen (2,3) oder den Werkzeugen (20,21,30,31) ausgeworfen wird und
b) in jeder Umformphase oder in jeder auf eine vorgegebenen Anzahl von Umform hasen folgenden Umformphase die relative Lage der Drehachsen (A,B) der Walzen (2,3) ermittelt wird,
c) nach jeder Umformphase oder einer vorgegebenen Anzahl von Umformphasen oder nach Auswerfen des jeweiligen Werkstücks die Regelung oder Korrektur der ermittelten relativen Lage der Drehachsen der Walzen (2,3) auf die Soll-Relativlage durchgeführt wird.

7. Verfahren nach einem oder mehreren der vorhergehende Ansprüche, bei dem die Walzen (2,3) in jeweils zwei Lagereinrichtungen (16,17,18,19) rotierbar oder rotierend gelagert sind und zur Einstellung der relativen Lage der Drehachsen der Walzen zueinander eine der beiden Lagereinrichtungen oder beide Lagereinrichtungen wenigstens einer Walze über wenigstens einen Stellantrieb (22,23,32,33) bewegt werden.

8. Verfahren nach einem oder mehreren der vorhergehende Ansprüche, bei dem die Drehachse(n) (A,B) der Walze(n) (2,3) oder die Lagereinrichtung(en) (16,17,18,19) der Walze(n) zur Steuerung, Regelung oder Korrektur der relativen Lage auf die Soll-Relativlage wenigstens teilweise in einer vorgegebenen Bewegungsrichtung linear bewegt wird bzw. werden, wobei die Bewegungsrichtung der linearen Bewegung vorzugsweise im Wesentlichen senkrecht zu den Drehachsen der Walzen (2,3) und/oder im Wesentlichen parallel zur Schwerkraft (6) gerichtet ist oder wird, und/oder wenigstens teilweise gedreht oder gekippt wird bzw. werden.

9. Verfahren nach einem oder mehreren der vorhergehenden Ansprüche, bei dem das Werkstück (10) aus einem eisenhaltigen oder einem nicht eisenhaltigen metallischen Werkstoff besteht.

10. Verfahren nach einem oder mehreren der vorhergehende Ansprüche, bei dem die Soll-Relativlage oder die Sollposition(en) oder der Sollabstand/die Sollabstände der Drehachsen (A,B) der Walzen (2,3) abhängig von dem Material und/oder der Gestalt des umzuformenden Werkstück (10) oder von der gewünschten Gestalt oder den gewünschten Abmessungen des umgeformten Werkstücks eingestellt oder gewählt werden oder sind, wobei vorzugsweise die Gestalt des Werkstücks (10) vor der Umformphase vermessen wird und die Soll-Relativlage, Sollposition(en) oder der Sollabstand/die Sollabstände entsprechend eingestellt wird bzw. werden.

11. Verfahren nach einem der vorhergehenden Ansprüche , das mit einer Walzmaschine (10) durchgeführt wird, die
a) wenigstens zwei um jeweils eine Drehachse rotierbaren oder rotierenden, insbesondere mit Werkzeugen (20,21,30,31) bestückbaren oder bestückten, Walzen (2,3) sowie
b) wenigstens einen Rotationsantrieb (42,43) zum Rotieren der Walzen (2,3) um deren Drehachsen zumindest während einer Umformphase zum Umformen eines zwischen den Walzen (2,3) anordenbaren oder angeordneten Werkstücks,
c) wenigstens einen Stellantrieb (22,23,32,33) zum Einstellen der Position(en) der Drehachse(n) (A,B) einer der Walzen oder beider Walzen und
d) eine mit jedem Stellantrieb in Wirkverbindung stehende Kontrolleinrichtung (55) zum Steuern, Regeln oder Korrigieren der relativen Lage der Drehachsen der Walzen auf eine konstante oder variable Soll-Relativlage mittels des oder der Stellantriebe(s) umfasst.

12. Verfahren nach Anspruch 11, bei dem die Walzmaschine (1) eine Positioniereinrichtung (60) mit zwei zueinander beweglichen Positionierteilen (61,62) zum Positionieren des Werkstücks (10) im Bereich einer vorgegebenen Mittelachse (M) zwischen den beiden Walzen (2,3) aufweist

13. Verfahren nach Anspruch 11 oder Anspruch 12, bei der jeder Walze (2,3) der Walzmaschine (1) wenigstens ein zugehöriger Stellantrieb (22,23,32,33) zugeordnet ist zum unabhängigen Einstellen der Positionen der Drehachsen (A,B) der Walzen, wobei die Stellantriebe vorzugsweise an voneinander abgewandten Seiten der Walzen angeordnet sind.

14. Verfahren nach Anspruch 11 oder Anspruch 12, bei der den Walzen (2,3) Walzmaschine ein gemeinsamer Stellantrieb zugeordnet ist, der über jeweils ein Getriebe mit jeder der Walzen koppelbar oder gekoppelt ist, wobei die Getriebe vorzugsweise so ausgebildet sind, dass die Drehachsen (A,B) beider Walzen (2,3) beim Antrieb durch den gemeinsamen Stellantrieb gleichzeitig, vorzugsweise auch mit der gleichen Geschwindigkeit, auf eine zwischen den Walzen liegende Referenzposition, vorzugsweise die Mittelachse (M), zu oder von dieser weg bewegbar sind.

15. Verfahren nach einem der Ansprüche 11 bis 14, bei dem die Walzmaschine
a) für jede Walze (2,3) jeweils zwei an Stirnseiten der Walze mit der Walze, vorzugsweise lösbar, verbindbare oder verbundene und mit der Walze mitrotierbare oder mitrotierende Halteeinrichtungen (12A,12B,13A,13B) und
b) für jede Halteeinrichtung jeweils eine Lagereinrichtung, (16,17,18,19) in der die Halteeinrichtung drehbar gelagert ist, umfasst,
b) wobei die Lagereinrichtungen mit den in ihnen gelagerten Halteeinrichtungen wenigstens einer Walze mit dem oder den dieser Walze zugeordneten Stellantrieb(en) gekoppelt oder koppelbar ist und über den oder die Stellantrieb(e) bewegbar sind oder bewegt werden zum Verändern der Position der Drehachse (A,B) der zugehörigen Walze (2,3), wobei vorzugsweise jede Lagereinrichtung jeweils mit einem zugehörigen Stellantrieb (22,23,32,33) verbunden ist.

16. Verfahren nach einem oder mehreren der Ansprüche 11 bis 15, bei der in der Soll-Relativlage die Drehachsen (A,B) der Walzen (2,3) im Wesentlichen parallel zueinander gerichtet sind und/oder im Wesentlichen, in Schwerkraftrichtung gesehen, übereinander angeordnet sind und/oder im Wesentlichen senkrecht zur Schwerkraftrichtung angeordnet sind.

17. Verfahren nach einem oder mehreren der Ansprüche 11 bis 15, bei dem wenigstens ein Stellantrieb der Walzmaschine (1) wenigstens einen elektrischen Stellantriebsmotor und eine mit dem Stellantriebsmotor (24,25,34,35) einerseits und der zugehörigen Walze andererseits koppelbare oder gekoppelte Kraftübertragungseinrichtung, die insbesondere wenigstens eine Antriebsspindel und/oder ein Schneckengetriebe umfasst, zum Übertragen der Antriebskraft oder des Antriebsdrehmoments des Stellantriebsmotors zur Bewegung der Walzen umfasst.

18. Verfahren nach einem oder mehreren der Ansprüche 11 bis 17, bei dem die Walzmaschine (1) eine nicht mit den Walze (2,3) mitrotierende oder nicht mitrotierbare Trägereinrichtung, an der oder von der der oder die Stellantrieb(e) getragen oder gelagert ist bzw. sind, umfasst, wobei die Trägereinrichtung vorzugsweise Führungsbereiche zum Führen der Walzen oder der Lagereinrichtungen bei deren Bewegung aufweist.

19. Verfahren nach Anspruch 18, bei der die Trägereinrichtung vier, insbesondere säulenartige, Trägerelement (6A,6B,6C,6D) umfasst, wobei zwischen zwei der vier Trägerelementen eine der Lagereinrichtungen (16,17,18,19) einer ersten der beiden Walzen und eine der Lagereinrichtungen der zweiten der beiden Walzen (2,3) und zwischen den anderen zwei der vier Trägerelemente die andere Lagereinrichtung der ersten Walze und die andere Lagereinrichtung der zweiten Walze angeordnet und vorzugsweise beweglich geführt sind, wobei die Trägerelemente insbesondere mittels Zugankern (7A,7B,7C,7D) und, vorzugsweise hydraulischen, Muttern vorgespannt sind.

20. Verfahren nach einem oder mehreren der Ansprüche 11 bis 19, bei der die Walzmaschine (1)
a) eine Einrichtung zum Ermitteln der relativen Lage der Drehachsen (A,B) der Walzen (2,3) zueinander während der Umformphase aufweist
b) wobei die Kontrolleinrichtung (55) mit der Einrichtung zum Ermitteln der relativen Lage der Drehachsen in Wirkverbindung steht und
b1) die von dieser Einrichtung ermittelte relative Lage der Drehachsen mit der Soll-Relativlage vergleicht,
b2) feststellt, ob eine außerhalb eines vorgegebenen Toleranzbereiches liegende Abweichung der ermittelten relativen Lage der Drehachsen von der Soll-Relativlage vorliegt,
b3) und, wenn eine solche außerhalb des Toleranzbereiches liegende Abweichung der ermittelten relativen Lage der Drehachsen von der Soll-Relativlage vorliegt, die relative Lage der Drehachsen (A,B) der Walzen (2,3), insbesondere mittels des wenigstens einen Stellantriebs (22,23,32,33), derart verändert, dass die Abweichung wieder innerhalb des Toleranzbereiches liegt.

21. Verfahren nach Anspruch 20, bei der die Einrichtung zum Ermitteln der relativen Lage der Drehachsen (A,B) der Walzen (2,3) zueinander wenigstens zwei Abstandssensoren (51,52,53,54) **z**um Messen der Abstände der Drehachsen der Walzen voneinander oder jeweils zur Mittelachse (M) oder der Abstände der Lagereinrichtungen (16,17,18,19) zur Mittelachse (M) oder zur Positioniereinrichtung als Maß für die Position(en) oder den Abstand der Drehachsen (A,B) der Walzen umfasst.

22. Verfahren nach Anspruch 20 oder Anspruch 21, bei der die Einrichtung zum Ermitteln der relativen Lage der Drehachsen (A,B) der Walzen (2,3) zueinander wenigstens einen berührungslosen Sensor und/oder einen Ultraschallsensor und/oder einen optischen Sensor und/oder einen induktiven Sensor und/oder einen magnetischen Sensor umfasst.

23. Verfahren nach einem der Ansprüche 11 bis 22, bei dem die Walzmaschine (1) als Profilquerwalzmaschinen oder Querkeilwalzmaschine ausgebildet ist oder bei dem die Werkzeuge (20,21,30,31) auf den Walzen (2,3) der Walzmaschine im Querschnitt keilförmige oder dreieckförmige Profile oder Gestalten aufweisen und entlang des Umfangs in ihrer radialen Abmessung in einer Richtung zunehmen und/oder schräg zur Drehachse der zugehörigen Walze verlaufen.

## Claims

1. Method for warm or hot forming a workpiece (10) of a metallic material,
a) in which, during a forming phase, the workpiece (10) is formed between surfaces or tools (20, 21, 30, 31) of at least two rollers (2, 3) rotating about an axis of rotation in each case, and
b) in which the relative position of the axes of rotation (A, B) of the rollers (2, 3) in relation to one another is controlled or corrected to a desired relative position, in particular by means of at least one control device (55) and at least one actuator (22, 23, 32, 33) which is assigned to at least one of the rollers and is activated by the control device,
c) thermal and/or mechanical changes in shape or volume, occurring in particular during the forming phase, in the rollers (2, 3) or their tools (20, 21, 30, 31) or other regions of a rolling machine (1) comprising the rollers, in particular bearing devices for the rollers and carrier devices for the bearing devices (16, 17, 18, 19), being substantially compensated by a correction of the relative position of the axes of rotation (A, B) of the rollers (2, 3),
in that
c1) the relative position of the axes of rotation (A, B) of the rollers (2, 3) in relation to one another is determined during the forming phase at a predetermined rotary angle position of at least one of the rollers and/or under a predetermined loading with force of the roller(s),
c2) the determined relative position of the axes of rotation (A, B) is compared with the desired relative position and it is established whether there is a deviation of the determined relative position of the axes of rotation (A, B) from the desired relative position that lies outside a predetermined tolerance range,
c3) and, if such a deviation of the determined relative position of the axes of rotation (A, B) from the desired relative position that lies outside the tolerance range is established, the relative position of the axes of rotation (A, B) of the rollers (2, 3) is changed, in particular by means of the at least one actuator (22, 23, 32, 33), before or after the forming phase or after ejection of the workpiece from the intermediate space between the tools (20, 21, 30, 31) or the rollers (2, 3) or in a state of the rollers in which they are relieved of forming forces, in such a way that the deviation lies within the tolerance range again.

2. Method according to Claim 1, in which
a) for controlling or correcting the relative position of the axes of rotation (A, B) of the rollers (2, 3),
b) at least one position of at least one of the axes of rotation of the rollers
b1) is controlled or corrected to in each case an associated constant or variable desired position
and/or
b2) is determined and compared with in each case an associated constant or variable desired position and, if there is a deviation from the desired position outside a predetermined tolerance range, is corrected to the desired position,
c) the position(s) of the axis (axes) of rotation (A, B) of the other roller(s) possibly remaining unchanged or fixed in relation to the surroundings or being assumed.

3. Method according to Claim 1, in which
a) for controlling or correcting the relative position of the axes of rotation of the rollers
b) at least one distance (W) of the axes of rotation (A, B) of at least two rollers (2, 3) from one another or of the axis of rotation of at least one roller from a predetermined central axis in the intermediate space between the rollers or tools that is provided for receiving the workpiece
b1) is controlled or corrected to in each case an associated constant or variable desired distance
and/or
b2) is determined and compared with in each case an associated constant or variable desired distance and, if there is a deviation from the desired distance outside a predetermined tolerance range, is corrected to the desired distance.

4. Method according to Claim 3, in which, for controlling or correcting the relative position of the axes of rotation (A, B) of the rollers (2, 3), in each case at least two distances of the axes of rotation of two rollers from one another or the axis of rotation (A, B) of at least one roller from the central axis (M) on the one hand and associated desired distances on the other hand are used, these distances preferably being provided or determined on opposite sides of the rollers (2, 3), as seen in the direction of the respective axis of rotation (A, B).

5. Method according to Claim 3 or Claim 4, in which the central axis (M) lies within a plane of movement or on an axis of movement of two parts of a positioning device which are movable in relation to one another for positioning the workpiece (10) or defines the axis on which the workpiece (10) is positioned.

6. Method according to one or more of the preceding claims, in which
a) a number of workpieces are formed one after the other in successive forming phases between the surfaces or tools (20, 21, 30, 31) of the rollers (2, 3) and, after the associated forming phase, each workpiece (10) is ejected from the intermediate space between the rollers (2, 3) or the tools (20, 21, 30, 31) and
b) in each forming phase or in each forming phase following a predetermined number of forming phases, the relative position of the axes of rotation (A, B) of the rollers (2, 3) is determined,
c) after each forming phase or a predetermined number of forming phases or after ejection of the respective workpiece, the control or correction of the determined relative position of the axes of rotation of the rollers (2, 3) to the desired relative position is carried out.

7. Method according to one or more of the preceding claims, in which the rollers (2, 3) are each mounted rotatably or rotating in two bearing devices (16, 17, 18, 19) and, for setting the relative position of the axes of rotation of the rollers in relation to one another, one of the two bearing devices or both bearing devices of at least one roller is/are moved by way of at least one actuator (22, 23, 32, 33).

8. Method according to one or more of the preceding claims, in which, for controlling or correcting the relative position to the desired relative position, the axis (axes) of rotation (A, B) of the roller(s) (2, 3) or the bearing device(s) (16, 17, 18, 19) of the roller(s) is or are linearly moved at least partially in a predetermined direction of movement, the direction of movement of the linear movement preferably being directed substantially perpendicularly in relation to the axes of rotation of the rollers (2, 3) and/or substantially parallel to the gravitational force (6), and/or being at least partially rotated or tilted.

9. Method according to one or more of the preceding claims, in which the workpiece (10) consists of a ferrous or nonferrous metallic material.

10. Method according to one or more of the preceding claims, in which the desired relative position or the desired position(s) or the desired distance/desired distances of the axes of rotation (A, B) of the rollers (2, 3) is or are set or chosen depending on the material and/or the shape of the workpiece (10) to be formed or on the desired shape or the desired dimensions of the workpiece formed, the shape of the workpiece (10) preferably being measured before the forming phase and the desired relative position, desired position(s) or the desired distance/desired distances being set correspondingly.

11. Method according to one of the preceding claims, which is carried out with a rolling machine (10), which comprises
a) at least two rollers (2, 3) which are rotatable or rotate about an axis of rotation in each case and in particular can be fitted or are fitted with tools (20, 21, 30, 31) and
b) at least one rotational drive (42, 43) for rotating the rollers (2, 3) about their axes of rotation at least during a forming phase for forming a workpiece which can be arranged or is arranged between the rollers (2, 3),
c) at least one actuator (22, 23, 32, 33) for setting the position(s) of the axis (axes) of rotation (A, B) of one of the rollers or of both rollers and
d) a control device (55), in operative connection with each actuator, for controlling or correcting the relative position of the axes of rotation of the rollers to a constant or variable desired relative position by means of the actuator or actuators.

12. Method according to Claim 11, in which the rolling machine (1) has a positioning device (60) with two positioning parts (61, 62) which are movable in relation to one another for positioning the workpiece (10) in the region of a predetermined central axis (M) between the two rollers (2, 3).

13. Method according to Claim 11 or Claim 12, in which each roller (2, 3) of the rolling machine (1) is assigned at least one associated actuator (22, 23, 32, 33) for independently setting the positions of the axes of rotation (A, B) of the rollers, the actuators preferably being arranged on sides of the rollers that are facing away from one another.

14. Method according to Claim 11 or Claim 12, in which the rollers (2, 3) of the rolling machine are assigned a common actuator, which can be coupled or is coupled to each of the rollers by means of a gear mechanism in each case, the gear mechanisms preferably being formed such that the axes of rotation (A, B) of both rollers (2, 3) can be moved by the common actuator at the same time, preferably also at the same speed, towards or away from a reference position lying between the rollers, preferably the central axis (M).

15. Method according to one of Claims 11 to 14, in which the rolling machine comprises
a) for each roller (2, 3) two holding devices (12A, 12B, 13A, 13B), which can be connected or are connected, preferably releasably, to the roller at end faces of the roller and can rotate or do rotate along with the roller, and
b) for each holding device a bearing device (16, 17, 18, 19), in which the holding device is rotatably mounted,
c) the bearing devices with the holding devices mounted in them of at least one roller being coupled or able to be coupled to the actuator(s) assigned to this roller and being movable or moved by way of the actuator or actuators for changing the position of the axis of rotation (A, B) of the associated roller (2, 3), each bearing device preferably being connected to an associated actuator (22, 23, 32, 33).

16. Method according to one or more of Claims 11 to 15, in which, in the desired relative position, the axes of rotation (A, B) of the rollers (2, 3) are directed substantially parallel to one another and/or are arranged substantially one above the other, as seen in the direction of gravitational force, and/or are arranged substantially perpendicularly in relation to the direction of gravitational force.

17. Method according to one or more of Claims 11 to 15, in which at least one actuator of the rolling machine (1) comprises at least one electrical actuator motor and a force transmission device, which can be coupled or is coupled to the actuator motor (24, 25, 34, 35) on the one hand and the associated roller on the other hand and in particular comprises at least one drive spindle and/or a worm gear mechanism, for transmitting the driving force or the driving torque of the actuator motor for moving the rollers.

18. Method according to one or more of Claims 11 to 17, in which the rolling machine (1) comprises a carrier device, which does not rotate or cannot rotate along with the rollers (2, 3) and on which or by which the actuator or actuators is or are carried or mounted, the carrier device preferably having guiding regions for guiding the rollers or the bearing devices during their movement.

19. Method according to Claim 18, in which the carrier device comprises four, in particular columnar, carrier elements (6A, 6B, 6C, 6D), one of the bearing devices (16, 17, 18, 19) of a first of the two rollers and one of the bearing devices of the second of the two rollers (2, 3) being arranged, and preferably movably guided, between two of the four carrier elements and the other bearing device of the first roller and the other bearing device of the second roller being arranged, and preferably movably guided, between the other two of the four carrier elements, the carrier elements in particular being prestressed by means of tie bolts (7A, 7B, 7C, 7D) and nuts, preferably hydraulic nuts.

20. Method according to one or more of Claims 11 to 19, in which the rolling machine (1)
a) has a device for determining the relative position of the axes of rotation (A, B) of the rollers (2, 3) in relation to one another during the forming phase,
b) the control device (55) being in operative connection with the device for determining the relative position of the axes of rotation and
b1) comparing the relative position of the axes of rotation that is determined by this device with the desired relative position,
b2) establishing whether there is a deviation of the determined relative position of the axes of rotation from the desired relative position that lies outside a predetermined tolerance range,
b3) and, if there is such a deviation of the determined relative position of the axes of rotation from the desired relative position that lies outside the tolerance range, changing the relative position of the axes of rotation (A, B) of the rollers (2, 3), in particular by means of the at least one actuator (22, 23, 32, 33), in such a way that the deviation lies within the tolerance range again.

21. Method according to Claim 20, in which the device for determining the relative position of the axes of rotation (A, B) of the rollers (2, 3) in relation to one another comprises at least two distance sensors (51, 52, 53, 54) for measuring the distances of the axes of rotation of the rollers from one another or in each case from the central axis (M) or the distances of the bearing devices (16, 17, 18, 19) from the central axis (M) or from the positioning device as a measure of the position(s) or the distance between the axes of rotation (A, B) of the rollers.

22. Method according to Claim 20 or Claim 21, in which the device for determining the relative position of the axes of rotation (A, B) of the rollers (2, 3) in relation to one another comprises at least one contactless sensor and/or an ultrasonic sensor and/or an optical sensor and/or an inductive sensor and/or a magnetic sensor.

23. Method according to one of Claims 11 to 22, in which the rolling machine (1) is formed as a profile cross-rolling machine or a cross-wedge rolling machine or in which the tools (20, 21, 30, 31) on the rollers (2, 3) of the rolling machine have in cross section wedge-shaped or triangular profiles or shapes and, along the circumference, increase in their radial dimension in one direction and/or run obliquely in relation to the axis of rotation of the associated roller.

## Revendications

1. Procédé permettant le formage à chaud ou à très haute température d'une pièce (10) à partir d'un matériau métallique,
a) dans lequel la pièce (10) est formée pendant une phase de formage entre des surfaces ou des outils (20, 21, 30, 31) d'au moins deux cylindres (2, 3) tournant chacun autour d'un axe de rotation, et
b) dans lequel la position relative des axes de rotation (A, B) des cylindres (2, 3) entre eux est commandée, réglée ou corrigée à une position relative de consigne, en particulier au moyen d'au moins un dispositif de contrôle (55) et d'au moins une commande d'actionnement (22, 23, 32, 33) associée à au moins un des cylindres et commandée par le dispositif de contrôle,
c) des variations de forme ou de volume thermiques et/ou mécaniques, qui se produisent en particulier pendant la phase de formage, dans les cylindres (2, 3) ou leurs outils (20, 21, 30, 31) ou dans d'autres zones d'une machine de laminage (1) comportant les cylindres, en particulier des dispositifs d'appui pour les cylindres et des dispositifs de support pour les dispositifs d'appui (16, 17, 18, 19), étant sensiblement compensées par une correction de la position relative des axes de rotation (A, B) des cylindres (2, 3), du fait que
c1) la position relative des axes de rotation (A, B) des cylindres (2, 3) entre eux est déterminée pendant la phase de formage dans le cas d'une position d'angle de rotation prédéfinie d'au moins un des cylindres et/ou dans le cas d'une sollicitation de force prédéfinie du/des cylindre(s),
c2) la position relative déterminée des axes de rotation (A, B) est comparée à la position relative de consigne et il est constaté s'il existe une divergence, située en dehors d'une zone de tolérance prédéfinie, entre la position relative déterminée des axes de rotation (A, B) et la position relative de consigne,
c3) et, lorsqu'une telle divergence, située en dehors de la zone de tolérance, entre la position relative déterminée des axes de rotation (A, B) et la position relative de consigne est constatée, la position relative des axes de rotation (A, B) des cylindres (2, 3) est modifiée, en particulier au moyen de ladite au moins une commande d'actionnement (22, 23, 32, 33), avant ou après la phase de formage ou après l'éjection de la pièce hors de l'espace intermédiaire entre les outils (20, 21, 30, 31) ou les cylindres (2, 3) ou dans une situation de décharge des forces de formage des cylindres, de telle sorte que la divergence se situe à nouveau à l'intérieur de la zone de tolérance.

2. Procédé selon la revendication 1, dans lequel
a) pour commander, régler ou corriger la position relative des axes de rotation (A, B) des cylindres (2, 3),
b) au moins une position d'au moins un des axes de rotation des cylindres
b1) est commandée, réglée ou corrigée à la position de consigne constante ou variable correspondante,
et/ou
b2) est déterminée et est comparée respectivement à une position de consigne constante ou variable correspondante et, en cas de divergence avec la position de consigne en dehors d'une zone de tolérance prédéfinie, est corrigée à la position de consigne,
c) éventuellement, la/les position(s) des axes de rotation (A, B) des autres cylindres (2, 3) restant ou étant supposée(s) inchangée(s) ou fixe(s) par rapport à l'environnement.

3. Procédé selon la revendication 1, dans lequel
a) pour commander, régler ou corriger la position relative des axes de rotation des cylindres,
b) au moins une distance (W) entre les axes de rotation (A, B) d'au moins deux cylindres (2, 3) ou entre l'axe de rotation d'au moins un cylindre et un axe médian prédéfini dans l'espace intermédiaire, prévu pour recevoir la pièce, entre les cylindres ou les outils,
b1) est commandée, réglée ou corrigée à une distance de consigne constante ou variable correspondante
et/ou
b2) est déterminée et est comparée respectivement à une distance de consigne constante ou variable correspondante et, en cas de divergence avec la distance de consigne en dehors d'une zone de tolérance prédéfinie, est corrigée à la distance de consigne.

4. Machine de production selon la revendication 3, dans lequel pour commander, régler ou corriger la position relative des axes de rotation (A, B) des cylindres (2, 3), il est tenu compte dans chaque cas d'au moins deux distances entre les axes de rotation de deux cylindres ou entre l'axe de rotation (A, B) d'au moins un cylindre et l'axe médian (M), d'une part, et des distances de consigne correspondantes, d'autre part, lesdites distances étant prévues ou déterminées sur des côtés opposés des cylindres (2, 3), par référence à la direction des axes de rotation (A, B) respectifs.

5. Procédé selon la revendication 3 ou la revendication 4, dans lequel l'axe médian (M) est situé à l'intérieur d'un plan de déplacement ou sur un axe de déplacement de deux parties mobiles l'une par rapport à l'autre d'un dispositif de positionnement destiné à positionner la pièce (10), ou définit l'axe sur lequel sera positionnée la pièce (10).

6. Procédé selon une ou plusieurs des revendications précédentes, dans lequel
a) plusieurs pièces sont formées les unes après les autres, dans des phases de formage successives, entre les surfaces ou les outils (20, 21, 30, 31) des cylindres (2, 3), et après la phase de formage correspondante, chaque pièce (10) est éjectée hors de l'espace intermédiaire entre les cylindres (2, 3) ou les outils (20, 21, 30, 31), et
b) la position relative des axes de rotation (A, B) des cylindres (2, 3) est déterminée dans chaque phase de formage ou dans chaque phase de formage consécutive à un nombre prédéfini de phases de formage,
c) les positions relatives déterminées des axes de rotation des cylindres (2, 3) sont réglées ou corrigées à la position relative de consigne après chaque phase de formage ou un nombre prédéfini de phases de formage ou après l'éjection de la pièce concernée.

7. Procédé selon une ou plusieurs des revendications précédentes, dans lequel les cylindres (2, 3) sont montés de manière rotative ou de manière à pouvoir tourner dans respectivement deux dispositifs d'appui (16, 17, 18, 19), et pour le réglage de la position relative des axes de rotation des cylindres entre eux, un des deux dispositifs d'appui ou les deux dispositifs d'appui d'au moins un cylindre est/sont déplacé(s) par l'intermédiaire d'au moins une commande d'actionnement (22, 23, 32, 33).

8. Procédé selon une ou plusieurs des revendications précédentes, dans laquelle les axes de rotation (A, B) des cylindres (2, 3) ou le/les dispositif(s) d'appui (16, 17, 18, 19) du/des cylindre(s) est ou sont déplacé(s) linéairement au moins en partie dans un sens de déplacement prédéfini en vue de la commande, du réglage ou de la correction de la position relative à la position relative de consigne, le sens de déplacement du mouvement linéaire étant dirigé de préférence sensiblement perpendiculairement aux axes de rotation des cylindres (2, 3) et/ou sensiblement parallèlement à la force de gravité (G), et/ou est ou sont au moins en partie tourné(s) ou basculé(s).

9. Procédé selon une ou plusieurs des revendications précédentes, dans lequel la pièce (10) est réalisée à partir d'un matériau métallique ferreux ou d'un matériau métallique non ferreux.

10. Procédé selon une ou plusieurs des revendications précédentes, dans lequel la position relative de consigne ou la/les position(s) de consigne ou la distance de consigne/les distances de consigne des axes de rotation (A, B) des cylindres (2, 3) est ou sont réglée(s) ou choisie(s) en fonction du matériau et/ou de la forme de la pièce (10) à former ou de la forme souhaitée ou des dimensions souhaitées de la pièce formée, de préférence la forme de la pièce (10) avant la phase de formage étant mesurée et la position relative de consigne, la/les position(s) de consigne ou la distance de consigne/les distances de consigne étant réglée(s) en conséquence.

11. Procédé selon l'une quelconque des revendications précédentes, lequel est mis en oeuvre avec une machine de laminage (10), qui comporte
a) au moins deux cylindres (2, 3) aptes à tourner ou tournant chacun autour d'un axe de rotation, pouvant être équipés ou étant équipés d'outils (20, 21, 30, 31), ainsi que
b) au moins un mécanisme de rotation (42, 43) pour entraîner les cylindres (2, 3) en rotation autour de leur axe de rotation, au moins pendant une phase de formage destinée au formage d'une pièce à agencer ou agencée entre les cylindres (2, 3),
c) au moins une commande d'actionnement (22, 23, 32, 33) destinée à régler la/les position(s) de l'axe de rotation ou des axes de rotation (A, B) de l'un des cylindres ou des deux cylindres, et
d) un dispositif de contrôle (55), en liaison fonctionnelle avec chaque commande d'actionnement, afin de commander, régler ou corriger la position relative des axes de rotation des cylindres à une position relative de consigne constante ou variable au moyen de la commande d'actionnement ou des commandes d'actionnement.

12. Procédé selon la revendication 11, dans lequel la machine de laminage (1) comporte un dispositif de positionnement (60) avec deux parties de positionnement (61, 62), mobiles l'une par rapport à l'autre, destinées à positionner la pièce (10) dans la zone d'un axe médian (M) prédéfini entre les deux cylindres (2, 3).

13. Procédé selon la revendication 11 ou la revendication 12, dans lequel à chaque cylindre (2, 3) de la machine de laminage (1) est associée au moins une commande d'actionnement (22, 23, 32, 33) correspondante pour le réglage indépendant des positions des axes de rotation (A, B) des cylindres, les commandes d'actionnement étant disposées de préférence sur des côtés, détournés l'un de l'autre, des cylindres.

14. Procédé selon la revendication 11 ou la revendication 12, dans lequel aux cylindres (2, 3) de la machine de laminage est associée une commande d'actionnement commune, qui peut être couplée ou qui est couplée à chacun des cylindres par l'intermédiaire de respectivement un engrenage, lesdits engrenages étant réalisés de préférence de telle sorte que les axes de rotation (A, B) des deux cylindres (2, 3), au moment de l'entraînement par la commande d'actionnement commune, peuvent être déplacés simultanément, de préférence aussi avec la même vitesse, vers une position de référence, de préférence l'axe médian (M), située entre les cylindres ou en s'écartant de ladite position de référence.

15. Procédé selon l'une quelconque des revendications 11 à 14, dans lequel la machine de laminage comporte
a) pour chaque cylindre (2, 3) respectivement deux dispositifs de retenue (12A, 12B, 13A, 13B), qui peuvent être reliés ou sont reliés, de préférence de manière amovible, au cylindre et qui peuvent être entraînés en rotation ou sont entraînés en rotation avec le cylindre, et
b) pour chaque dispositif de retenue respectivement un dispositif d'appui (16, 17, 18, 19), dans lequel le dispositif de retenue est monté de manière rotative,
c) les dispositifs d'appui, conjointement avec les dispositifs de retenue montés dans ceux-ci, pour au moins un cylindre étant couplés ou pouvant être couplés avec la/les commande(s) d'actionnement associée(s) à ce cylindre ou à ces cylindres, et pouvant être déplacés ou étant déplacés par l'intermédiaire de la ou des commande(s) d'actionnement afin de modifier la position des axes de rotation (A, B) des cylindres (2, 3) correspondants, chaque dispositif d'appui étant relié de préférence respectivement à une commande d'actionnement (22, 23, 32, 33) correspondante.

16. Procédé selon une ou plusieurs des revendications 11 à 15, dans lequel les axes de rotation (A, B) des cylindres (2, 3) dans la position relative de consigne sont dirigés sensiblement parallèlement entre eux et/ou, par référence à la direction de la force de gravité, sont disposés sensiblement l'un au-dessus de l'autre et/ou sont disposés sensiblement perpendiculairement à la direction de la force de gravité.

17. Procédé selon une ou plusieurs des revendications 11 à 15, dans lequel au moins une commande d'actionnement de la machine de laminage (1) comporte au moins un moteur électrique et un dispositif de transmission de force, qui peut être couplé ou est couplé au moteur (24, 25, 34, 35) de la commande d'actionnement, d'une part, et au cylindre correspondant, d'autre part, et qui comporte en particulier au moins une broche d'entraînement et/ou un engrenage à vis sans fin pour transmettre la force d'entraînement ou le couple de rotation d'entraînement du moteur de la commande d'actionnement en vue du déplacement des cylindres.

18. Procédé selon une ou plusieurs des revendications 11 à 17, dans lequel la machine de laminage (1) comporte un dispositif de support, qui n'est pas entraîné en rotation ou n'est pas apte à être entraîné en rotation avec les cylindres (2, 3) et sur lequel ou par lequel la ou les commande(s) d'actionnement est ou sont portée(s) ou mise(s) en appui, ledit dispositif de support comportant de préférence des zones de guidage pour guider les cylindres ou les dispositifs d'appui pendant leur déplacement.

19. Procédé selon la revendication 18, dans lequel le dispositif de support comporte quatre éléments de support (6A, 6B, 6C, 6D), en particulier en forme de colonnes, un des dispositifs d'appui (16, 17, 18, 19) d'un premier des deux cylindres et un des dispositifs d'appui du deuxième des deux cylindres (2, 3) étant disposés et de préférence guidés de manière mobile entre deux des quatre éléments de support, et l'autre dispositif d'appui du premier cylindre et l'autre dispositif d'appui du deuxième cylindre étant disposés et de préférence guidés de manière mobile entre les deux autres des quatre éléments de support, lesdits éléments de support étant précontraints en particulier au moyen de tirants d'ancrage (7A, 7B, 7C, 7D) et d'écrous, de préférence hydrauliques.

20. Procédé selon une ou plusieurs des revendications 11 à 19, dans lequel la machine de laminage (1)
a) comporte un dispositif destiné à déterminer la position relative des axes de rotation (A, B) des cylindres (2, 3) entre eux pendant la phase de formage,
b) le dispositif de contrôle (55) étant en liaison fonctionnelle avec le dispositif destiné à déterminer la position relative des axes de rotation, et
b1) la position relative des axes de rotation déterminée par ledit dispositif étant comparée à la position relative de consigne,
b2) constate s'il existe une divergence, située en dehors de la zone de tolérance, entre la position relative déterminée des axes de rotation et la position relative de consigne,
b3) et, lorsqu'il existe une telle divergence, située en dehors de la zone de tolérance, entre la position relative déterminée des axes de rotation et la position relative de consigne, la position relative des axes de rotation (A, B) des cylindres (2, 3) est modifiée en particulier au moyen de ladite au moins une commande d'actionnement (22, 23, 32, 33), de telle sorte que la divergence se situe à nouveau à l'intérieur de la zone de tolérance.

21. Procédé selon la revendication 20, dans lequel le dispositif destiné à déterminer la position relative des axes de rotation (A, B) des cylindres (2, 3) entre eux comporte au moins deux capteurs de distance (51, 52, 53, 54) pour mesurer les distances entre les axes de rotation des cylindres ou respectivement par rapport à l'axe médian (M) ou les distances entre les dispositifs d'appui (16, 17, 18, 19) et l'axe médian (M) ou le dispositif de positionnement en tant que critère pour la/les position(s) ou la distance entre les axes de rotation (A, B) des cylindres.

22. Procédé selon la revendication 20 ou la revendication 21, dans lequel le dispositif destiné à déterminer la position relative des axes de rotation (A, B) des cylindres (2, 3) entre eux comporte au moins un capteur sans contact et/ou un capteur à ultrasons et/ou un capteur optique et/ou un capteur inductif et/ou un capteur magnétique.

23. Procédé selon l'une quelconque des revendications 11 à 22, dans lequel la machine de laminage (1) est réalisée sous forme de machine de laminage croisé des profilés ou de machine de laminage transversal ou dans lequel les outils (20, 21, 30, 31) sur les cylindres (2, 3) de la machine de laminage (1) comportent, sur une coupe transversale, des profils ou des formes coniques ou triangulaires et augmentent dans une direction le long de la périphérie dans leur dimension radiale et/ou s'étendent en oblique par rapport à l'axe de rotation du cylindre correspondant.
